# EUROPÄISCHE PATENTSCHRIFT

(11) **EP 3 384 111 B1**
(45) Veröffentlichungstag und Bekanntmachung des Hinweises auf die Patenterteilung: **29.01.2020**
(21) Anmeldenummer: 16812915.3
(22) Anmeldetag: 02.12.2016
(51) Int. Cl.: E05B 13/10, E05B 85/06

(54) **SELBSTVERRIEGELNDER DRUCKKNOPF**
SELF-LOCKING PUSHBUTTON
BOUTON-POUSSOIR À VERROUILLAGE AUTOMATIQUE

(30) Priorität: 03.12.2015 DE 102015224218
(43) Veröffentlichungstag der Anmeldung: 10.10.2018
(73) Patentinhaber: D. La Porte Söhne GmbH, 42279 Wuppertal (DE)
(72) Erfinder: KOMKIN, Viktor, 42289 Wuppertal (DE)
(74) Vertreter: Patent- und Rechtsanwälte Dr. Solf & Zapf
(86) Internationale Anmeldenummer: PCT/EP2016/079671
(87) Internationale Veröffentlichungsnummer: WO 2017/093536

(56) Entgegenhaltungen:
- WO-A1-02/27124
- WO-A1-03/067004
- US-A- 2 322 040

## Beschreibung

Die vorliegende Erfindung betrifft einen Druckknopf für die Entriegelung eines Schlosses einer Fahrzeugtür, -haube, -abdeckung oder -klappe, insbesondere eines landwirtschaftlichen Fahrzeuges, z.B. eines Traktors, oder einer Baumaschine.

Ein derartiges Fahrzeugtürschloss ist beispielsweise aus der DE 10 2006 012 956 A1 bekannt. Dieses Fahrzeugtürschloss weist eine Drehfallenanordnung mit zwei Drehfallen auf, zwischen denen ein Schließbolzen aufgenommen werden kann. In einer verriegelten Stellung des Fahrzeugtürschlosses umgreifen die Drehfallen den Schließbolzen derart, dass die Fahrzeugtür in ihrer geschlossenen Stellung gehalten wird. Die beiden Drehfallen werden dabei von zwei Sperrklinken in ihrer den Schließbolzen haltenden Stellung gehalten. Die Sperrklinken verriegeln also die Drehfallen. Diese Verriegelung kann mittels eines Betätigungshebels gelöst werden. Der Betätigungshebel greift in den Schlosskasten ein. Eine Drehung des Betätigungshebels bewirkt, dass die Sperrklinken die Drehfallen frei geben und diese daraufhin den Schließbolzen frei geben.

Die Entriegelung eines Fahrzeugtürschlosses, also im Fall der DE 10 2006 012 956 A1 die Betätigung des Betätigungshebels, kann dabei z.B. mittels eines Druckknopfes oder eines Ziehgriffes erfolgen. Der Druccknopf bzw. der Ziehgriff weist dann jeweils einen Betätigungsmechanismus zur Entriegelung des Schlosses auf, welcher im Fall der DE 10 2006 012 956 A1 mit dem Betätigungshebel in Verbindung steht. Der Betätigungsmechanismus kann dabei auf- und zu sperrbar sein, z.B. mittels eines Zylinderschlosses. Ist der Betätigungsmechanismus gesperrt, kann das Schloss nicht mehr entriegelt werden. Dies ist an sich bekannt.

Ein Druckknopf zur Entriegelung eines derartigen Fahrzeugtürschlosses ist beispielsweise aus der DE 20 2005 021 438 U1 bekannt. Dieser Druckknopf weist ein Zylinderschloss mit einem Zylindergehäuse sowie einem darin gelagerten Zylinderkern mit Plättchenzuhaltungen auf. Durch Einstecken eines passenden Schlüssels kann der Zylinderkern mittels des Schlüssels in dem Zylindergehäuse gedreht werden. Dadurch wird der Druckknopf entriegelt bzw. entsperrt. Zum Verriegeln des Druckknopfes wird der Schlüssel in die entgegengesetzte Richtung gedreht. Die Ver- und Entriegelung kann auch mittels einer fernbedienbaren Betätigungseinheit erfolgen.

Des Weiteren ist es beispielsweise bei Motorhauben und weiteren Abdeckungen bzw. Fahrzeugklappen aus sicherheitstechnischen Gründen neuerdings gemäß der EU-Verordnung Nr. 1322/2014 vorgeschrieben, dass diese lediglich mittels eines Werkzeuges geöffnet werden können. Dies soll das Öffnen durch Unbefugte verhindern. Beim Schließen muss sich die Haube bzw. Klappe dann selbst verriegeln.

Diese EU-Verordnung wird derzeit beispielsweise erfüllt durch ein Fahrzeugtürschloss mit einer Drehfallenanordnung gemäß der DE 10 2006 032 257 A1. Dieses Fahrzeugtürschloss weist ein Antriebselement mit einem Antriebsprofil auf, das mit einem Werkzeug in Eingriff gebracht werden kann. Beispielsweise handelt es sich bei dem Antriebsprofil um einen Schlitz zum Eingreifen eines Schraubendrehers und/oder um ein Außen- oder Innensechskantprofil. Dadurch wird eine Sicherheit dahingehend geschaffen, dass das Fahrzeugtürschloss nicht ohne Werkzeug von Unbefugten geöffnet werden kann, jedoch kein Schlüssel zum Öffnen notwendig ist. Wird die Klappe oder Haube geschlossen, kehrt das Fahrzeugtürschloss selbsttätig in seinen Ausgangszustand zurück.

Weiter offenbart die WO 02/27124 A1 einen Druckknopf mit einem Betätigungsknopf sowie einen Verriegelungsmechanismus zur Verriegelung des Betätigungsknopfes in seiner unbetätigten Stellung. Hierzu ist ein Schwenkglied vorhanden, welches mit einer Sperrkante an Zuhaltungen eines Schließzylinders anliegt. Das Schwenkglied ist zudem mit einem Arbeitsarm drehfest verbunden, welcher wiederum mit einem Bowdenzug verbunden ist, der zur Entriegelung eines Schlosses dient.

Aufgabe der vorliegenden Erfindung ist die Bereitstellung eines Druckknopfes zur Entriegelung eines Schlosses einer Fahrzeugtür, -haube, -abdeckung oder -klappe, insbesondere eines landwirtschaftlichen Fahrzeuges, z.B. eines Traktors, oder einer Baumaschine, mittels dem die EU- Verordnung Nr. 1322/2014 erfüllt wird.

Weitere Aufgabe ist die Bereitstellung einer Fahrzeugtür, -haube, -abdeckung oder -klappe mit einem derartigen Druckknopf.

Diese Aufgabe wird durch einen Druckknopf mit den Merkmalen von Anspruch 1 und eine Fahrzeugtür, -haube, -abdeckung oder -klappe mit den Merkmalen von Anspruch 24 gelöst. Vorteilhafte Weiterbildungen der Erfindung sind in den sich anschließenden Unteransprüchen gekennzeichnet.

Gemäß der Erfindung ist der Druckknopf derart ausgebildet ist, dass er während eines selbsttätigen Rückhubes des Betätigungsknopfes aus dessen betätigter Stellung in seine unbetätigte Stellung selbsttätig in seine verriegelnde Stellung zurückkehrt. Der Betätigungsknopf wird also selbsttätig verriegelt bzw. der Druckknopf ist erfindungsgemäß selbstverriegelnd. Selbsttätig meint dabei, dass der Antrieb rein mechanisch und automatisch erfolgt.

Im Folgenden wird die Erfindung anhand einer Zeichnung beispielhaft näher erläutert. Es zeigen:
- Figur 1:: Eine perspektivische Explosionsdarstellung des erfindungsgemäßen Druckknopfes
- Figur 2:: Einen ersten Längsschnitt des erfindungsgemäßen Druckknopfes in verriegelter Stellung
- Figur 3:: Einen weiteren Längsschnitt des erfindungsgemäßen Druckknopfes in verriegelter Stellung
- Figur 4:: Eine perspektivische Ansicht eines Druckknopfgehäuses des erfindungsgemäßen Druckknopfes von einem ersten Gehäuseende aus
- Figur 5:: Eine perspektivische Ansicht eines Druckknopfgehäuses des erfindungsgemäßen Druckknopfes von einem zweiten Gehäuseende aus
- Figur 6:: Eine perspektivische Ansicht eines Betätigungsknopfgehäuses eines Betätigungsknopfes des erfindungsgemäßen Druckknopfes von der Seite
- Figur 7:: Eine perspektivische Ansicht des Betätigungsknopfgehäuses von einem zweiten Betätigungsknopfende aus
- Figur 8:: Eine perspektivische Ansicht des Betätigungsknopfgehäuses von einem ersten Betätigungsknopfende aus
- Figur 9:: Eine perspektivische Ansicht einer Verriegelungshülse des erfindungsgemäßen Druckknopfes von einem ersten Verriegelungshülsenende aus
- Figur 10:: Eine perspektivische Ansicht der Verriegelungshülse von einem zweiten Verriegelungshülsenende aus
- Figur 11:: Eine perspektivische Ansicht einer Torsionsdruck- und - schenkelfeder des erfindungsgemäßen Druckknopfes
- Figur 12:: Eine perspektivische Ansicht einer Schenkelfeder des erfindungsgemäßen Druckknopfes
- Figur 13:: Eine perspektivische Ansicht eines Schließzylinderkerns des Betätigungsknopfes
- Figur 14:: Eine perspektivische Ansicht des erfindungsgemäßen Druckknopfes teilweise geschnitten, in nicht betätigter und verriegelter Stellung
- Figur 15:: Ein Querschnitt des erfindungsgemäßen Druckknopfes in der Stellung gemäß Figur 14
- Figur 16:: Eine perspektivische Ansicht des erfindungsgemäßen Druckknopfes ohne Druckknopfgehäuse und Stufendorn mit betätigtem Schließzylinderkern, Verriegelungshülse verschoben
- Figur 17:: Eine perspektivische Ansicht der Stellung Verriegelungshülse im Druckknopfgehäuses bei Stellung des Schließzylinderkerns gemäß Figur 16
- Figur 18:: Eine perspektivische Ansicht des erfindungsgemäßen Druckknopfes, teilweise geschnitten, Schließzylinderkern mitsamt Betätigungsknopf weiter gedreht
- Figur 19:: Eine perspektivische Ansicht des erfindungsgemäßen Druckknopfes ohne Druckknopfgehäuse in der Stellung gemäß Figur 18
- Figur 20:: Eine perspektivische Ansicht des erfindungsgemäßen Druckknopfes, teilweise geschnitten, Schließzylinderkern mitsamt Betätigungsknopf in Endanschlag gedreht
- Figur 21:: Eine perspektivische Ansicht des erfindungsgemäßen Druckknopfes ohne Druckknopfgehäuse in der Stellung gemäß Figur 20
- Figur 22:: Eine weitere perspektivische Ansicht des erfindungsgemäßen Druckknopfes, teilweise geschnitten in der Stellung gemäß Figur 20
- Figur 23:: Ein Querschnitt des erfindungsgemäßen Druckknopfes in der Stellung gemäß Figur 20
- Figur 24:: Eine perspektivische Ansicht des erfindungsgemäßen Druckknopfes ohne Druckknopfgehäuse und Stufendorn in entriegelter Stellung, mit unbetätigtem Betätigungsknopf Schließzylinderkern rückgestellt
- Figur 25:: Eine perspektivische Ansicht des erfindungsgemäßen Druckknopfes, teilweise geschnitten in der Stellung gemäß Figur 24
- Figur 26:: Eine perspektivische Ansicht des erfindungsgemäßen Druckknopfes, teilweise geschnitten mit betätigtem und bereits teilweise zurück gedrehtem Betätigungsknopf
- Figur 27:: Ein Querschnitt des erfindungsgemäßen Druckknopfes in der Stellung gemäß Figur 26
- Figur 28:: Eine perspektivische Ansicht des erfindungsgemäßen Druckknopfes, teilweise geschnitten mit teilweise zurück gestelltem Betätigungsknopf
- Figur 29:: Eine weitere perspektivische Ansicht des erfindungsgemäßen Druckknopfes, teilweise geschnitten in der Stellung gemäß Figur 28
- Figur 30:: Eine perspektivische Ansicht eines mit einem Drehfallenschloss gekoppelten Druckknopfes

Der erfindungsgemäße Druckknopf 1 (Fig. 1-3, 14-30) weist ein Druckknopfgehäuse 2, einen darin gelagerten Betätigungsknopf 3 mit einem Schließzylinderkern 4, eine Verriegelungshülse 5, eine Torsionsdruck- und -schenkelfeder 6, eine Druckfeder 7, eine Schenkelfeder 8 sowie ein mit dem Betätigungsknopf 3 fest verbundenes Kopplungselement 9 auf. Außerdem weist der Druckknopf 1 eine lineare Betätigungsachse 10 auf. Der Druckknopf 1 weist in Richtung der Betätigungsachse 10 gesehen ein erstes Druckknopfende bzw. Druckknopfeinsteckende 1a und ein zweites Druckknopfende bzw. Druccknopfbetätigungsende 1b auf.

Das Druckknopfgehäuse 2 (Fig. 4,5) weist hohlzylindrische bzw. rohrförmige Gehäusewandung 11 mit einer Gehäusewandungsaußenfläche 11a und einer Gehäusewandungsinnenfläche 11b auf. Das Druckknopfgehäuse 2 weist in Richtung der Betätigungsachse 10 gesehen ein erstes Gehäuseende 2a und ein zweites Gehäuseende 2b auf. Zudem weist das Druckknopfgehäuse 2 eine in Richtung der Betätigungsachse 10 durch das Druckknopfgehäuse 2 durchgehende Gehäuseaussparung 12 auf.

Am ersten Gehäuseende 2a weist das Druckknopfgehäuse 2 vorzugsweise einen umlaufenden, von der Gehäusewandungsaußenfläche 11a radial abstehenden Montagebund 13 auf, der als Anschlag bei der Montage des Druccknopfes 1 in der Fahrzeugtür, -klappe oder -haube dient. Zudem weist die Gehäusewandungsaußenfläche 11a vorzugsweise ein Außengewinde 14 zur Montage des Druckknopfes 1 in der Fahrzeugtür, -klappe oder -haube auf.

Am zweiten Gehäuseende 2b weist das Druckknopfgehäuse 2 einen umlaufenden, von der Gehäusewandungsinnenfläche 11b radial nach innen abstehenden, ringförmigen Gehäuseboden 15 auf. Der Gehäuseboden 15 weist eine erste, dem ersten Gehäuseende 2a zugewandte Bodenseite 15a und eine dieser in Richtung der Betätigungsachse 10 gegenüberliegende, dem zweiten Gehäuseende 2b zugewandte Bodenseite 15b auf.

Der Gehäuseboden 15 weist zwei sich in Bezug zur Betätigungsachse 10 radial gegenüberliegende Verriegelungshülsenaufnahmenuten 16 auf. Die Verriegelungshülsenaufnahmenuten 16 erstrecken sich von der zweiten Bodenseite 15b bzw. vom zweiten Gehäuseende 2b aus in den Gehäuseboden 15 hinein und enden in einer, vorzugsweise zur Betätigungsachse 10 senkrechten, ebenflächigen Nutgrundfläche 16a. Die Verriegelungshülsenaufnahmenuten 16 weisen zudem zwei sich in Umfangsrichtung gegenüberliegende und zueinander beabstandete Nutseitenflächen 16b und eine kreiszylindrische Nutumfangsfläche 16c auf. Die Verriegelungshülsenaufnahmenuten 16 sind nach innen hin offen.

Die Verriegelungshülsenaufnahmenuten 16 weisen außerdem einen Sperrsteg 17 auf, der von der Nutgrundfläche 16a und der Nutumfangsfläche 16c absteht. Der Sperrsteg 17 ist zwischen den beiden Nutseitenflächen 16b angeordnet. Er weist eine dem zweiten Gehäuseende 2b zugewandte Stegwendelfläche 17a und zwei Stegseitenflächen 17b auf. Eine Wendelfläche entsteht durch Verschraubung einer eine Schraubachse senkrecht schneidenden Gerade. Eine Schraubfläche ist in der Geometrie eine Fläche, die durch die Verschraubung einer Kurve im euklidischen Raum entsteht. Die Schraubachse der Stegwendelfläche 17a ist die Betätigungsachse 10.

Zwischen einer der beiden Nutseitenflächen 16b und einer der beiden Stegseitenflächen 17b wird jeweils eine erste und zweite Sperrnut 18;19 gebildet, auf deren Funktion weiter unten eingegangen wird. Die Höhe der Stegwendelfläche 17a in Richtung der Betätigungsachse 10 gesehen nimmt von der ersten zur zweiten Sperrnut 18;19 hin zu. Die Stegwendelfläche 17a ist somit rechtssteigend. Steigend bedeutet dabei, dass die Schraubenlinie sich bei der Drehung in die jeweils genannte Richtung (rechts ≙ im Uhrzeigersinn) vom Betrachter entfernt. Somit ist die Stegwendelfläche 17a betrachtet vom ersten Druckknopfende 1a her vorzugsweise in eine Entriegelungsrichtung 51 gesehen steigend ausgebildet.

Der Gehäuseboden 15 weist außerdem zwei sich in Bezug zur Betätigungsachse 10 radial gegenüberliegende Durchgangsnuten 20 auf. Die durchlaufenden Durchgangsnuten 20 erstrecken in Richtung der Betätigungsachse 10 durch den Gehäuseboden 15 durch. Sie weisen zudem eine kreiszylindrische Nutumfangsfläche 20a zwei sich in Umfangsrichtung gegenüberliegende und voneinander beabstandete Nutseitenflächen 20b;c auf. Die Durchgangsnuten 20 sind ebenfalls nach innen hin offen.

Des Weiteren weist der Gehäuseboden 15 eine umlaufende, ringförmige Federaufnahmenut 21 auf, die zur Aufnahme der Torsionsdruck- und - schenkelfeder 6 dient. Die Federaufnahmenut 21 erstreckt sich von der ersten Bodenseite 2a gesehen in den Gehäuseboden 15 hinein und weist eine, vorzugsweise zur Betätigungsachse 10 senkrechte, umlaufende Nutgrundfläche 21a auf. Radial außen gesehen wird die Federaufnahmenut 21 vorzugsweise von der Wandungsinnenfläche 11b begrenzt. Radial innen gesehen weist die Federaufnahmenut 21 eine umlaufende, vorzugsweise kreiszylindrische, Nutfläche 21b auf. Diese weist vorzugsweise einen radial nach innen rückspringenden Bereich 22 auf. Der Bereich 22 schafft vorzugsweise den nötigen Bauraum für die Verriegelungshülsenaufnahmenuten 16.

Des Weiteren weist der Gehäuseboden 15 an der ersten Bodenseite 15a eine umlaufende Bodenfläche 23 auf, die dazu dient die Bewegung des Betätigungsknopfes 3 in Richtung des zweiten Druckknopfendes 1b zu sperren. Die Bodenfläche 23 ist vorzugsweise senkrecht zur Betätigungsachse 10.

Außerdem weist der Gehäuseboden 15 ein sich in Richtung der Betätigungsachse 10 durch den Gehäuseboden 15 durch erstreckendes Federendeaufnahmeloch 75 auf. Das Federendeaufnahmeloch 75 ist vorzugsweise als sich in Umfangsrichtung erstreckendes Langloch ausgebildet.

Das Druckknopfgehäuse 2 weist vorzugsweise außerdem mehrere, sich parallel zur Betätigungsachse 10 erstreckende Rippen 24 auf, die zur Führung des Betätigungskopfes 3 dienen. Die Rippen stehen von der Innenfläche 11b ab und sind in Umfangsrichtung zueinander benachbart angeordnet. Sie erstrecken sich vorzugsweise von dem ersten Gehäuseende 2a bis zum Gehäuseboden 15.

Der Betätigungsknopf 3 (Fig. 6-8) weist eine Längserstreckung in Richtung der Betätigungsachse 10 auf. Zudem weist er in Richtung der Betätigungsachse 10 gesehen ein erstes Betätigungsknopfende bzw. Betätigungsknopfeinsteckende 3a und ein zweites Betätigungsknopfende bzw. Betätigungsknopfbetätigungsende 3b auf.

Zudem weist der Betätigungsknopf 3 ein rohrförmiges Betätigungsknopfgehäuse 25 zur Aufnahme des Schließzylinderkerns 4 sowie einen Rohrstutzen 26 auf. Das Betätigungsknopfgehäuse 25 weist eine rohrförmige Zylindergehäusewandung 27 mit einer Wandungsaußenfläche 27a und einer Wandungsinnenfläche 27b sowie einer ersten und einer zweiten Wandungsstirnfläche 27c;d auf. Zudem weist das Betätigungsknopfgehäuse 25 eine in Richtung der Betätigungsachse 10 durch das Betätigungsknopfgehäuse 25 durchgehende Durchgangsöffnung 28 auf. Das Betätigungsknopfgehäuse 25 weist außerdem ein erstes Betätigungsknopfgehäuseende 25a und zweites, dem ersten Betätigungsknopfgehäuseende 25a in Richtung der Betätigungsachse 10 gegenüberliegendes Betätigungsknopfgehäuseende 25b auf.

Vorzugsweise weist die Zylindergehäusewandung 27 einen sich in Umfangsrichtung erstreckenden, nicht umlaufenden Schlitz 29a auf, der sich radial durch die Zylindergehäusewandung 27 durch erstreckt. Der Schlitz 29a dient zur Aufnahme einer Sicherung 29b welche eine Montagezuhaltung bzw. Sperrzuhaltung 46 zusätzlich radial begrenzt. Zudem weist das Betätigungsknopfgehäuse 25 eine sich in Umfangsrichtung erstreckende, umlaufende Dichtringaufnahmenut 30 auf, die zur Wandungsaußenfläche 27a hin offen ist. Die Dichtringaufnahmenut 30 dient zur Aufnahme eines Dichtringes (nicht dargestellt).

Der Rohrstutzen 26 steht von dem Betätigungsknopfgehäuse 25 in Richtung der Betätigungsachse 10 ab. Dabei erstreckt er sich auf das zweite Betätigungsknopfende 3b zu. Der Rohrstutzen 26 weist eine Rohrwandung 31 mit einer Wandungsaußenfläche 31a und einer Wandungsinnenfläche 31b auf. Zudem weist der Rohrstutzen 26 ein erstes, dem Betätigungsknopfgehäuse 25 zugewandtes Rohrstutzenende 26a, sowie ein zweites, dem Betätigungsknopfgehäuse 25 abgewandtes, freies Rohrstutzenende 26b auf.

Des Weiteren weist der Rohrstutzen 26 zwei sich radial gegenüberliegende Sperrleisten 32 auf, die von der Wandungsaußenfläche 31a abstehen. Die Sperrleisten 32 weisen eine Längserstreckung parallel zur Betätigungsachse 10 auf. Sie erstrecken sich nicht ganz bis zum freien Rohrstutzenende 26b hin, sondern sind von diesem beabstandet. Die Sperrleisten 32 weisen jeweils eine freie, dem zweiten Betätigungsknopfende 3b zugewandte Leistenstirnfläche 32a sowie zwei in Umfangsrichtung voneinander beabstandete Leistenseitenflächen 32b und eine äußere Leistenumfangsfläche 32c auf. Die Leistenstirnfläche 32a ist vorzugsweise senkrecht zur Betätigungsachse 10. Die Leistenumfangsfläche 32c ist vorzugsweise kreiszylindrisch ausgebildet.

Der Rohrstutzen 26 ist mittels zweier Befestigungsstege 33 mit dem Betätigungsknopfgehäuse 25 verbunden. Die beiden Befestigungsstege 33 erstrecken sich von der Wandungsaußenseite 31a des Rohrstutzens 26 zur Wandungsinnenfläche 27b des Betätigungsknopfgehäuses 25. Vorzugsweise schließen sich die beiden Sperrleisten 32 jeweils an eine der beiden Befestigungsstege 33 an und stehen von diesen ab. Zwischen den beiden Befestigungsstegen 33 ist jeweils ein Zwischenraum 34 vorhanden, der von dem Zylinderkern 4 durchgriffen werden kann. Die Zwischenräume 34 werden in Umfangsrichtung gesehen jeweils von einer ersten und zweiten Anschlagfläche 34a;b begrenzt.

Im Bereich der beiden Zwischenräume 34 weist die Stutzenrohrwandung 31 jeweils eine Vertiefung 35 in der Wandungsaußenfläche 31a auf. Die Vertiefung 35 erstreckt sich jeweils vom ersten Rohrstutzenende 26a in Richtung der Betätigungsachse 10 in den Rohrstutzen 26 hinein. Sie ist zum Rohrstutzenende 26a hin offen und weist eine sich in Umfangsrichtung erstreckende Vertiefungsbodenfläche 35a und zwei sich in Umfangsrichtung gegenüberliegende und sich parallel zur Betätigungsachse 10 erstreckende Vertiefungsseitenflächen 35b auf. Die Vertiefung 35 erstreckt sich dabei teilweise auch in die Befestigungsstege 33 hinein.

Des Weiteren weist der Rohrstutzen 26 ein erstes, sich vom ersten Rohrstutzenende 26a in Richtung der Betätigungsachse 10 in den Rohrstutzen 26 hinein erstreckendes Sackloch 36 und ein zweites, sich vom zweiten Rohrstutzenende 26b in Richtung der Betätigungsachse 10 in den Rohrstutzen 26 hinein erstreckendes Sackloch 37 auf. Die beiden Sacklöcher sind durch eine Zwischenwand 38 voneinander getrennt. Das zweite Sackloch 36 weist ein Innengewinde auf.

Die Zylindergehäusewandung 27 des Betätigungsknopfgehäuses 25 weist zudem stirnseitig am zweiten Betätigungsknopfgehäuseende 25b eine umlaufende, ringförmige Federaufnahmenut 39 zur Aufnahme der Schenkelfeder 8 auf. Die Federaufnahmenut 39 wird radial begrenzt von einem äußeren rohrförmigen Abschnitt 40 der Zylindergehäusewandung 27 und von einem Zylinderrohrsegment 41. Das Zylinderrohrsegment 41 weist eine kreiszylindrische Außenfläche und eine kreiszylindrische Innenfläche auf. Es ist innerhalb des Abschnitts 40 angeordnet. Zudem überragt das Zylinderrohrsegment 41 den Abschnitt 40 in Richtung der Betätigungsachse 10 gesehen nach außen bzw. zum zweiten Betätigungsknopfende 3b hin.

Das Zylinderrohrsegment 41 erstreckt sich zudem in Umfangsrichtung gesehen zwischen den beiden Sperrleisten 32 und schließt sich an deren Leistenseitenflächen 32b an. Von der Wandungsaußenfläche 31a des Rohrstutzens 26 ist das Zylinderrohrsegment 36 dabei beabstandet. Das Zylinderrohrsegment 41 ist somit um den Rohrstutzen 26 herum angeordnet.

Außerdem ist das Zylinderrohrsegment 41 an einer Stelle in Umfangsrichtung unterbrochen, so dass zwischen dem Zylinderrohrsegment 41 und der Leistenseitenfläche 32b der einen der beiden Sperrleisten 32 ein Schlitz 42 gebildet wird. Außerdem weist das Zylinderrohrsegment 41 aufgrund dessen eine sich parallel zur Betätigungsachse 10 erstreckende, freie Federendeabstützkante 43 auf, die zur Abstützung der Schenkelfeder 8 dient. Der Schlitz 42 und die Federendeabstützkante 43 erstrecken sich dabei bis in die Federaufnahmenut 35 hinein.

Der äußere rohrförmige Abschnitt 40 weist außerdem einen Federendeaufnahmeschlitz 76 auf, der sich in Richtung der Betätigungsachse 10 in den Abschnitt 40 hinein erstreckt.

Wie bereits erläutert dient das Betätigungsknopfgehäuse 25 dazu, den Zylinderkern 4 aufzunehmen.

Der Zylinderkern 4 (Fig. 13) weist ein erstes Zylinderkernende bzw. Einsteckende 4a und ein diesem in Richtung der Betätigungsachse 10 gegenüberliegendes Zylinderkernende bzw. Betätigungsende 4b auf. Zudem weist der Zylinderkern 4 einen, insbesondere zylindrischen, Kernkörper 54 mit einer, vorzugsweise kreiszylindrischen, Körperaußenfläche 54a auf. Der Zylinderkern 4 weist außerdem einen in an sich bekannter Weise einen sich parallel zur Betätigungsachse 10 vom ersten Zylinderkernende 4a her in den Zylinderkern 4, insbesondere den Kernkörper 54, hinein erstreckenden Schlüsselkanal und sich senkrecht dazu erstreckende, den Zylinderkern 4, insbesondere den Kernkörper 54, durchsetzende Plättchenführungsschlitze 44 auf. Die Plättchenführungsschlitze 44 sind in axialer Richtung zueinander benachbart angeordnet. In jedem Plättchenführungsschlitz 44 sind vorzugsweise jeweils zwei federbelastete Plättchenzuhaltungen 45 angeordnet. Zudem ist in einem weiteren Führungsschlitz eine Sperrzuhaltung 46 angeordnet, die in an sich bekannter Weise dazu dient, dass der Zylinderkern 4 axial unverschieblich in dem Betätigungsknopfgehäuse 25 gelagert ist.

Ist kein passender Schlüssel in den Zylinderkern 4 eingeführt, werden die Plättchenzuhaltungen 45 mittels Federn 46 in dargestellte Sperrnuten 47 des Betätigungsknopfgehäuses 25 gedrückt, so dass der Zylinderkern 4 im Betätigungsknopfgehäuse 25 nicht um die Betätigungsachse 10 verdreht werden kann. Wird ein passender Schlüssel eingeführt werden die Plättchenzuhaltungen 45 in den Zylinderkern 4 eingezogen, so dass der Zylinderkern 4 im Betätigungsknopfgehäuse 25 um die Betätigungsachse 10 gedreht werden kann. Dies ist an sich bekannt. Dabei kann der Schließmechanismus auch anders ausgebildet sein. Vorzugsweise ist der Schließmechanismus dabei gemäß der deutschen Patentanmeldung DE 10 2015 000 213 ausgebildet.

Der Kernkörper 54 weist am zweiten Zylinderkernende 4b zudem eine Kernstirnfläche 49 auf, die vorzugsweise senkrecht zur Betätigungsachse 10 ist.

Zudem weist der Zylinderkern 4 zwei sich radial gegenüberliegende Betätigungssegmente 50 auf, die von der Kernstirnfläche 49 in Richtung der Betätigungsachse 10 abstehen. Die Betätigungssegmente 50 sind vorzugsweise am äußeren Umfangsrand der Kernstirnfläche 49 angeordnet. Die Betätigungssegmente 50 sind vorzugsweise zudem zylinderrohrartig ausgebildet und weisen eine, vorzugsweise kreiszylindrische, Segmentaußenfläche 50a, eine dieser radial gegenüberliegende, vorzugsweise kreiszylindrische, Segmentinnenfläche 50b, zwei sich in Umfangsrichtung gegenüberliegende Segmentseitenflächen 50c;d, sowie eine freie, dem zweiten Zylinderkernende 4b zugewandte, stirnseitige Segmentbetätigungsfläche 50e auf. Die Segmentaußenfläche 50a schließt vorzugsweise bündig mit der Körperaußenfläche 54a ab.

Die Segmentbetätigungsfläche 50e weist in Entriegelungsrichtung 51 gesehen eine, vorzugsweise ebenflächige, Zylinderkernanschlagfläche 52 und eine sich daran anschließende Zylinderkernwendelfläche 53 auf. Die Zylinderkernanschlagfläche 52 ist vorzugsweise senkrecht zur Betätigungsachse 10. Die Zylinderkernwendelfläche 53 erstreckt sich von der Zylinderkernanschlagfläche 52 ausgehend zum ersten Zylinderkernende 4a hin. Die Schraubachse der Zylinderkernwendelfläche 53 entspricht der Betätigungsachse 10. Zudem ist die Zylinderkernwendelfläche 53 ebenfalls vorzugsweise linkssteigend bzw. steigend entgegen die Entriegelungsrichtung 51 gesehen, betrachtet vom ersten Druckknopfende 1a aus. Die Steigungsrichtung der Zylinderkernwendelfläche 53 ist somit vorzugsweise entgegengesetzt zur Steigungsrichtung der Stegwendelfläche 17a.

Die Verriegelungshülse 5 (Fig. 9,10) weist in Richtung der Betätigungsachse 10 gesehen ein erstes Verriegelungshülsenende 5a und ein diesem gegenüber liegendes zweites Verriegelungshülsenende 5b auf. Des Weiteren weist die Verriegelungshülse 5 eine Hülsenwandung 55 auf, welche eine, insbesondere kreiszylindrische, Wandungsaußenfläche 55a, eine, insbesondere kreiszylindrische, Wandungsinnenfläche 55b sowie eine erste Wandungsstirnfläche 55c und eine zweite Wandungsstirnfläche 55d aufweist.

Des Weiteren weist die Verriegelungshülse 5 an ihrem zweiten Verriegelungshülsenende 5b zwei sich radial gegenüber liegende Verriegelungszapfen 56 auf. Die beiden Verriegelungszapfen 56 stehen jeweils in radialer Richtung nach außen von der Wandungsaußenfläche 55a der Hülsenwandung 55 ab. Des Weiteren weisen die Verriegelungszapfen 56 jeweils zwei in Umfangsrichtung zueinander benachbarte Zapfenseitenflächen 56a eine, insbesondere kreiszylindrische, Zapfenumfangsfläche 56b, eine dem zweiten Verriegelungshülsenende 5b zugewandte Zapfenstirnfläche 56c sowie eine der Zapfenstirnfläche 56c in Richtung der Betätigungsachse 10 gegenüberliegende Zapfenwendelfläche 56d auf. Die Zapfenstirnfläche 56c ist vorzugsweise ebenflächig ausgebildet und senkrecht zur Betätigungsachse 10. Zudem schließt sie bündig mit der zweiten Wandungsstirnfläche 55d ab.

Die Zapfenwendelfläche 56d ist erfindungsgemäß korrespondierend zur Stegwendelfläche17a ausgebildet. Die Schraubachse der Zapfenwendelfläche 56d entspricht somit ebenfalls der Betätigungsachse 10. Zudem weist sie die gleiche Steigung und die gleiche Steigungsrichtung auf. In die Entriegelungsrichtung 51 gesehen nimmt der Abstand der Zapfenwendelfläche 56d zur Zapfenstirnfläche 56c kontinuierlich ab.

Die Verriegelungshülse 5 weist außerdem zwei sich radial gegenüberliegende Leistenführungsschlitze 57 auf, welche zur Führung der Sperrleisten 32 dienen. Die Leistenführungsschlitze 57 erstrecken sich parallel zur Betätigungsachse 10. Sie sind zum ersten Verriegelungshülsenende 5a hin offen. Des Weiteren weisen die Leistenführungsschlitze 57 jeweils eine Schlitzendkante 57a und zwei sich in Umfangsrichtung gegenüberliegende Schlitzseitenkanten 57b auf.

Die erste Wandungsstirnfläche 55c der Verriegelungshülse 5 weist zwei, durch die Leistenführungsschlitze 57 voneinander getrennte Führungsabschnitte 58 auf. Von dem jeweiligen Leistenführungsschlitz 57 aus gesehen weist jeder Führungsabschnitt 58 in Entriegelungsrichtung 51 gesehen eine erste, vorzugsweise ebenflächige, Fläche 59a, eine sich daran anschließende Übergangsfläche 59b, eine sich daran anschließende zweite, vorzugsweise ebenflächige, Fläche 59c, eine sich daran anschließende Verriegelungshülsenwendelfläche 59d und eine sich daran anschließende dritte, vorzugsweise ebenflächige, Fläche 59e auf. Die ebenflächigen Flächen 59a;59c;59e sind jeweils vorzugsweise senkrecht zur Betätigungsachse 10 ausgebildet. Des Weiteren ist die zweite Fläche 59c in Bezug zur ersten Fläche 59a zum zweiten Verriegelungshülsenende 5b hin versetzt. Die Übergangsfläche 59b erstreckt sich dabei vorzugsweise parallel zur Betätigungsachse 10. Die schräge Verriegelungshülsenwendelfläche 59d erstreckt sich von der zweiten Fläche 59c zur dritten Fläche 59e hin, wobei die dritte Fläche 59e in Bezug zur zweiten Fläche 59c zum ersten Verriegelungshülsenende 5a hin versetzt ist. Vorzugsweise sind die erste und zweite Fläche 59a;59e zueinander koplanar.

Die Übergangsfläche 59b die zweite Fläche 59c und die Verriegelungshülsenwendelfläche 59d bilden eine Rastvertiefung 78 zur Aufnahme eines Betätigungssegments 50 des Schließzylinderkerns 4.

Die Verriegelungshülsenwendelfläche 59d ist dabei erfindungsgemäß korrespondierend zur Zylinderkernwendelfläche 53 des Schließzylinders 4 ausgebildet. Die Schraubachse der Verriegelungshülsenwendelfläche 59d entspricht somit ebenfalls der Betätigungsachse 10. Zudem weist die Verriegelungshülsenwendelfläche 59d die gleiche Steigung und die gleiche Steigungsrichtung wie die Zylinderkernwendelfläche 53 auf.

Am zweiten Verriegelungshülsenende 5b weist die Hülsenwandung 55 stirnseitig zudem einen innenliegenden, ringförmigen Stufenabsatz 60 auf. Der Stufenabsatz 60 weist eine ringförmige Abstützfläche 60a auf, die zur Abstützung der Druckfeder 7 dient. Dazu ist die Abstützfläche 60a vorzugsweise senkrecht zur Betätigungsachse 10.

Das Kopplungselement 9 dient zur Kopplung des Druckknopfes 1 mit dem Betätigungsmechanismus 101 eines Schlosses 100 (Fig. 30). Insbesondere dient das Kopplungselement 9 zum Anschluss an ein entsprechendes, korrespondierendes Kopplungselement 102 der Schlossmechanik, die außerhalb des Druckknopfgehäuses 2 angeordnet ist. Bei dem Schloss 100 handelt es sich vorzugsweise um ein Drehfallenschloss mit zumindest einer Drehfalle 103.

Vorzugsweise handelt es sich bei dem Kopplungselement 9 um einen Stufendorn 61 (Fig. 2). Der Stufendorn 61 weist in Richtung der Betätigungsachse 10 gesehen ein erstes Stufendornende 61a und ein diesem gegenüberliegendes zweites Stufendornende 61b auf. Am ersten Stufendornende 61a ist der Stufendorn 61 mit dem Betätigungsknopf 3 fest verbunden. Das zweite Stufendornende 61b dient zur Kopplung des Stufendorns 61a mit dem Betätigungsmechanismus 101 des Schlosses 100.

Der Stufendorn 61 weist eine Grundplatte 62 sowie zwei Anschlussstutzen 63; 64 auf. Der erste Anschlussstutzen 63 erstreckt sich von der Grundplatte 62 weg bzw. steht von dieser in Richtung des ersten Stufendornendes 61a ab. Der zweite Anschlussstutzen 64 steht von der Grundplatte 62 in Richtung des zweiten Stufendornendes 61b ab. Dabei ist der erste Anschlussstutzen 63 vorzugsweise nicht gestuft ausgebildet und weist ein Außengewinde auf. Der zweite Anschlussstutzen 64 ist vorzugsweise gestuft ausgebildet und weist einen ersten, kreiszylindrischen Stutzenabschnitt 65a und einen zweiten, kreiszylindrischen Stutzenabschnitt 65b auf. Der erste Stutzenabschnitt 65a weist dabei einen größeren Durchmesser als der zweite Stutzenabschnitt 65b auf. Zudem weist der zweite Stutzenabschnitt 65b ebenfalls ein Außengewinde zum Anschluss an den Betätigungsmechanismus auf.

Wie bereits erläutert, weist der Druckknopf 1 zudem die Torsionsdruck- und - schenkelfeder 6 (Fig. 11) auf.

Bei einer gewundenen Torsionsfeder verläuft die Hauptbelastungsrichtung in Richtung der Federachse, wobei sich die Federenden geringfügig gegeneinander verdrehen können. Der Drahtquerschnitt wird bei Belastung auf Torsion beansprucht. Je nach der äußeren Belastung wird zwischen Zug- und Druckfeder unterschieden.

Bei einer Schenkelfeder handelt es sich um eine Schraubenfeder, die um ihre Achse auf Biegung beansprucht wird. Es wird somit ein Drehmoment eingeleitet.

Die Torsionsdruck- und -schenkelfeder 6 wird sowohl auf Druck als auch auf Biegung beansprucht.

Torsionsdruck- und -schenkelfeder 6 weist eine zur Betätigungsachse 10 koaxiale Federachse 66 sowie in Richtung der Federachse 66 gesehen ein erstes und ein zweites Federende 6a;6b auf. Zudem weist die Torsionsdruck- und - schenkelfeder 6 eine Schraubenwicklung 67 aus Federdraht mit zwei Federdrahtenden 68a;68b auf. Die Federdrahtenden 68a;68b erstrecken sich vorzugsweise parallel zur Federachse 66 zum jeweiligen Federende 6a;6b hin. Die Federenden erstrecken sich somit jeweils von der Schraubenwicklung 67 weg.

Die Druckfeder 7 weist ebenfalls eine Federachse 69 auf, welche koaxial zur Betätigungsachse 10 ist. Auch sie weist eine Schraubenwicklung 70 aus Federdraht auf. Die Federdrahtenden sind nicht abgebogen.

Die Schenkelfeder 8 (Fig. 12) weist ebenfalls eine Federachse 71 und eine Schraubenwicklung 72 aus Federdraht auf. In Richtung der Federachse 71, welche ebenfalls koaxial zur Betätigungsachse 10 ist, weist die Schenkelfeder 8 eine erstes Federende 8a und ein zweites Federende 8b auf. Zudem weist die Schenkelfeder 8 ein erstes Federdrahtende 73a und ein zweites Federdrahtende 73b auf. Das am ersten Federende 8a angeordnete erste Federdrahtende 73a erstreckt sich parallel zur Federachse 71 von der Schraubenwicklung 72 weg. Das am zweiten Federende 8b angeordnete zweite Federdrahtende 73b erstreckt sich radial nach innen auf die Federachse 71 zu.

Die Federn 6;7;8 bestehen vorzugsweise jeweils aus Metall oder Kunststoff.

Im Folgenden wird nun die Funktionsweise des erfindungsgemäßen Druccknopfes 1 erläutert:
Im zusammengebauten, verriegelten bzw. zugesperrten Zustand des erfindungsgemäßen Druckknopfes 1 (Fig. 2,3,14,15) ist der Betätigungsknopf 3 innerhalb des Druckknopfgehäuses 2 zunächst in Richtung der Betätigungsachse 10 unverschieblich gelagert. Am ersten Druckknopfende 1a ragt der Betätigungsknopf 3 aus dem Druckknopfgehäuse 2 heraus. Die Wandungsaußenfläche 27a der Zylindergehäusewandung 27 liegt in Richtung der Betätigungsachse 10 hin und her gleitbar an den Rippen 24 an.

Im unbetätigten Zustand des Betätigungsknopfes 3 sind zudem die Leistenstirnflächen 32a der Sperrleisten 32 des Betätigungsknopfes 3 in Richtung der Betätigungsachse 10 fluchtend zur Bodenfläche 23 des Druckknopfgehäuses 2 angeordnet und geringfügig von dieser beabstandet. Die Sperrleisten 32 sind also nicht fluchtend zu den Durchgangsnuten 20 angeordnet. Infolgedessen ist die Bewegung des Betätigungsknopfes 3 in Richtung einer linearen, zur Betätigungsachse 10 parallelen Druckknopfbetätigungsrichtung 74 gesperrt.

Die Bodenfläche 23 dient als Widerlager für die Bewegung des Betätigungsknopfes 3 in Druckknopfbetätigungsrichtung 74.

Des Weiteren ist der Stufendorn 61 mit seinem ersten Anschlussstutzen 63 in das zweite Sackloch 37 des Rohrstutzens 26 eingeschraubt. Der Stufendorn 61 ist somit fest mit dem Betätigungsknopf 3 verbunden. Dabei liegt die Grundplatte 62 außen am Druckknopfgehäuse 2, insbesondere an der zweiten Gehäusestirnfläche 11d, an. Dadurch ist auch die Bewegung des Betätigungsknopfes 3 entgegen die Druckknopfbetätigungsrichtung 74 gesperrt.

Der Betätigungsknopf 3 ist somit arretiert bzw. in seiner verriegelten Stellung. Der Betätigungsknopf 3 ist parallel zur Betätigungsachse 10 unverschieblich.

Die Torsionsdruck- und -schenkelfeder 6 ist ebenfalls innerhalb des Druccknopfgehäuses 2 angeordnet. Insbesondere ist die Torsionsdruck- und - schenkelfeder 6 an ihrem zweiten Federende 6b innerhalb der Federaufnahmenut 21 angeordnet. Zudem ist die Torsionsdruck- und -schenkelfeder 6 um den Rohrstutzen 26 des Betätigungsknopfes 3 und um die Verriegelungshülse 5 herum angeordnet. Sie ist dabei von beiden beabstandet. Dabei stützt sich die Torsionsdruck- und -schenkelfeder 6 an ihrem ersten Federende 6a in Richtung der Federachse 69 an der zweiten Wandungsstirnfläche 27d des Betätigungsknopfgehäuses 25 ab. Die Torsionsdruck- und -schenkelfeder 6 ist somit zwischen dem Betätigungsknopf 3 und dem Druckknopfgehäuse 2 parallel zur Federachse 69 eingespannt und drückt den Betätigungsknopf 3 und das Druckknopfgehäuse 2 auseinander. Bzw. der Betätigungsknopf 3 steht mit der Torsionsdruck- und -schenkelfeder 6 entgegen die Druckknopfbetätigungsrichtung 74 relativ zum Druckknopfgehäuse 2 antreibbar in Verbindung. Bzw. die Druckknopf-Torsionsfeder 6 drängt den Betätigungsknopf 3 aus dem Druckknopfgehäuse 2 heraus.

Zudem ist das erste Federdrahtende 68a der Torsionsdruck- und - schenkelfeder 6 innerhalb des Federendenaufnahmeschlitztes 76 des Betätigungsknopfes 3 angeordnet, und das zweite Federdrahtende 68b ist innerhalb des Federendenaufnahmeloches 76 des Druckknopfgehäuses 2 angeordnet. Die Torsionsdruck- und -schenkelfeder 6 ist im verriegelten Zustand des Druckknopfes 1 vorgespannt. Dadurch kann der Betätigungsknopf 3, insbesondere das Betätigungsknopfgehäuse 25, relativ zum Druckknopfgehäuse 2 in Entriegelungsrichtung 51 nur entgegen die Kraft der Torsionsdruck- und - schenkelfeder 6 um die Betätigungsachse 10 gedreht werden. Bzw. der Betätigungsknopf 3, insbesondere das Betätigungsknopfgehäuse 25, steht mit der Torsionsdruck- und -schenkelfeder 6 entgegen die Entriegelungsrichtung 51 relativ zum Druckknopfgehäuse 2 antreibbar in Verbindung. Die Bewegung des Betätigungsknopfes 3, insbesondere das Betätigungsknopfgehäuses 25, entgegen die Entriegelungsrichtung 51 ist zudem dadurch gesperrt, dass die Verriegelungszapfen 56 an den den ersten Sperrnuten 18 zugeordneten Nutseitenflächen 16b anliegen.

Die Schenkelfeder 8 ist innerhalb der Federaufnahmenut 39 des Betätigungsknopfes 3 angeordnet. Dabei ist das erste Federdrahtende 73a innerhalb der Federendeaufnahmenut 77 des Betätigungsknopfes 3 angeordnet und das zweite Federdrahtende 73b liegt an der Federendeabstützkante des Betätigungsknopfes 3 sowie an der zweiten Segmentseitenfläche 50d des einen Betätigungssegments 50 des Zylinderkerns 4 an. Infolgedessen wird die Schenkelfeder 8 bei Drehung des Zylinderkerns 4 relativ zum Betätigungsknopfgehäuse 25 in die Entriegelungsrichtung 51 gespannt.

Die Verriegelungshülse 5 ist, wie bereits erläutert, um den Rohrstutzen 26 des Betätigungsknopfes 3 herum angeordnet. Dabei sind die Sperrleisten 32 des Betätigungsknopfes 3 innerhalb der Leistenführungsschlitze 57 angeordnet. Dabei liegen die beiden Leistenseitenflächen 32b jeweils an den beiden Schlitzseitenkanten 57b an. Infolgedessen steht der Betätigungsknopf 3 mit der Verriegelungshülse 5 um die Betätigungsachse 10 unverdrehbar in Verbindung.

Die Leistenstirnflächen 32a liegen zudem an den Schlitzendkanten 57a an. In diese Stellung wird die Verriegelungshülse 5 von der Druckfeder 7 gedrängt, welche um den Rohrstutzen 26 herum und innerhalb des Stufenabsatzes 60 der Verriegelungshülse 5 angeordnet ist. Insbesondere stützt sich die Druckfeder 7 einendig an der Verriegelungshülse 5, insbesondere an der Abstützfläche 60a, und andernendig an der Grundplatte 62 des Stufendorns 61 ab.

Die Verriegelungshülse 5 steht zudem um die Betätigungsachse 10 unverdrehbar mit dem Druckknopfgehäuse 2 in Verbindung. Dazu sind die Verriegelungszapfen 56 der Verriegelungshülse 5 innerhalb der ersten Sperrnut 18 angeordnet.

Die Verriegelungshülse 5 steht somit mit der Druckfeder 7 relativ zum Betätigungsknopf 3 entgegen die Druckknopfbetätigungsrichtung 74 antreibbar in Verbindung.

Der Schließzylinderkern 4 ist in an sich bekannter Weise innerhalb des Betätigungsknopfgehäuses 25 angeordnet. In Richtung der Betätigungsachse 10 ist der Schließzylinderkern 4 mittels der Sperrzuhaltung 46 unverschieblich mit dem Betätigungsknopfgehäuse 25 verbunden. Solange kein passender Schlüssel in den Schließzylinderkern 4 eingesteckt ist, steht der Schließzylinderkern 4 um die Betätigungsachse 10 unverdrehbar mit dem Betätigungsknopfgehäuse 25 in Verbindung, da die Plättchenzuhaltungen 45 innerhalb der Sperrnuten 48 angeordnet sind.

Die Betätigungssegmente 50 des Schließzylinderkerns 4 liegen zudem an der Verriegelungshülse 5 an. Sie sind jeweils innerhalb einer Rastvertiefung 78 angeordnet, in diese formschlüssig eingerastet. Insbesondere liegt die Zylinderkernanschlagfläche 52 an der zweiten ebenflächigen Fläche 59c an, und die Zylinderkernwendelfläche 53 liegt an der Verriegelungshülsenwendelfläche 59d vollflächig an.

Dabei durchgreifen die Betätigungssegmente 50 die Zwischenräume 34. Außerdem liegt die erste Segmentseitenfläche 50c vorzugsweise an der ersten Anschlagfläche 34a an. Zudem sind die Betätigungssegmente 50 in den Vertiefungen 35 angeordnet.

Zusammenfassend sind im verriegelten Zustand des Druckknopfes 1, solange somit noch kein passender Schlüssel in den Schließzylinderkern 4 eingesteckt ist, der Schließzylinderkern 4, das Betätigungsknopfgehäuse 25, die Verriegelungshülse 5 und das Druckknopfgehäuse 2 zueinander um die Betätigungsachse 10 unverdrehbar. Zudem kann der Betätigungsknopf 3 auch nicht in Druckknopfbetätigungsrichtung 74 in das Druckknopfgehäuse 2 eingedrückt werden, also nicht betätigt werden. Auch kann er nicht entgegen die Druccknopfbetätigungsrichtung 74 relativ zum Druckknopfgehäuse 2 bewegt werden. Betätigungsknopf 3 und Druckknopfgehäuse 2 sind im verriegelten Zustand fest miteinander verbunden bzw. zueinander arretiert.

Zur Entriegelung des Druckknopfes 1 wird nun ein passender Schlüssel in Druckknopfbetätigungsrichtung 74 in den Schließzylinderkern 4 eingesteckt. Dadurch werden die Plättchenzuhaltungen 45 aus den Sperrnuten 48 heraus ins Innere des Schließzylinderkerns 4 eingezogen. Nun kann der Schließzylinderkern 4 relativ zum Betätigungsknopf 3 mittels des Schlüssels in Entriegelungsrichtung 51 gedreht werden.

Bei der Drehung des Schließzylinderkerns 4 gleitet die Zylinderkernwendelfläche 53 an der Verriegelungshülsenwendelfläche 59d derart entlang, dass die Verriegelungshülse 5 relativ zum Betätigungsknopf 3 in Druckknopfbetätigungsrichtung 57 verschoben wird (Fig. 16). Dadurch werden die beiden Verriegelungszapfen 56 der Verriegelungshülse 5 jeweils aus der ersten Sperrnut 18 heraus bewegt (Fig. 17). Die Druckfeder 7 wird dabei komprimiert und gespannt. Auch die Schenkelfeder 8 wird durch die Drehung des Schließzylinderkerns 4 relativ zum Betätigungsknopfgehäuse 25 gespannt, da die Federdrahtenden 73a;73b auseinander gedrängt werden.

Sobald die Verriegelungszapfen 56 außerhalb der ersten Sperrnuten 18 angeordnet sind, kann die Verriegelungshülse 5 und somit auch das Betätigungsknopfgehäuse 25 relativ zum Druckknopfgehäuse 2 in Entriegelungsrichtung 51 gedreht werden. Da die zweiten Segmentseitenflächen 50d an die zweiten Anschlagflächen 34b der Zwischenräume 34 angestoßen sind, wird beim Fortsetzen der Schlüsseldrehung bzw. Drehung des Schließzylinderkerns 4 in Entriegelungsrichtung 51 der gesamte Betätigungsknopf 3 mitsamt der Verriegelungshülse 5 mitgenommen. Die Drehung erfolgt maximal solange, bis die Verriegelungszapfen 56 an den den zweiten Sperrnuten 19 zugeordneten Nutseitenflächen 16b der Verriegelungshülsenaufnahmenuten 16 anstoßen.

Bei der Drehung des Betätigungsknopfes 3 in Entriegelungsrichtung 51 relativ zum Druckknopfgehäuse 2 wird die Torsionsdruck- und -schenkelfeder 6 gespannt, da die Federdrahtenden 68a; 68b in Umfangsrichtung auseinander gedrängt werden. Die Drehung der Verriegelungshülse 5 relativ zum Druccknopfgehäuse 2 bewirkt zudem, dass die Zapfenwendelflächen 56d der Verriegelungszapfen 56 an den Stegwendelflächen 17a der Sperrstege 17 entlang gleiten (Fig. 18). Dies bewirkt eine zusätzliche bzw. gleichzeitige bzw. überlagerte lineare Bewegung der Verriegelungshülse 5 in Druckknopfbetätigungsrichtung 74 relativ zum Betätigungsknopf 3 und zum Druckknopfgehäuse 2. Insbesondere bewirkt dies, dass die Verriegelungshülse 5 von den Betätigungssegmenten 50 des Zylinderkerns 4 beabstandet ist (Fig. 19). Dadurch rasten die Verriegelungszapfen 56, sobald sie in Richtung der Betätigungsachse 10 gesehen fluchtend zu den zweiten Sperrnuten 19 angeordnet sind, angetrieben durch die Kraft der Druckfeder 7 teilweise in die zweiten Sperrnuten 19 ein (Fig. 20). Damit ist die Verriegelungshülse 5 erneut um die Betätigungsachse 10 unverdrehbar in dem Druckknopfgehäuse 2 angeordnet.

Die Verriegelungshülse 5 kann allerdings nur soweit einrasten, bis die Verriegelungshülsenwendelfläche 59d an der Zylinderkernwendelfläche 53 anstößt. In dieser Position sind die Verriegelungszapfen 56 noch nicht vollständig innerhalb der zweiten Sperrnut 19 angeordnet.

Der Schließzylinderkern 4 befindet sich in seinem betätigten Endanschlag. Infolgedessen wird als nächstes der Schlüssel von der Bedienperson freigegeben. Dadurch dreht sich der Schließzylinder 4 selbsttätig, insbesondere angetrieben durch die Schenkelfeder 8, entgegen die Entriegelungsrichtung 51 in seine nicht betätigte Ausgangsstellung zurück.

Beim Zurückdrehen des Schließzylinderkerns 4 gleitet die Zylinderkernwendelfläche 53 erneut, aber gegenläufig zu vorher, an der Verriegelungshülsenwendelfläche 59d entlang, bis die Flächen 53;59d wieder vollflächig aneinander liegen. Aufgrund dessen wird die Verriegelungshülse 5, angetrieben durch die Kraft der Druckfeder 7 entgegen die Druckknopfbetätigungsrichtung 74 relativ zum Betätigungsknopf 3, insbesondere zum Schließzylinderkern 4, und dem Druckknopfgehäuse 2 verschoben, so dass die Verriegelungszapfen 56 vollständig in die zweiten Sperrnuten 19 einrasten (Fig. 25).

Nach Zurückdrehen des Schließzylinderkerns 4 oder währenddessen wird der Schlüssel dann von der Bedienperson aus dem Schließzylinderkern 4 herausgezogen.

Der Betätigungsknopf 3 befindet sich nun im entriegelten, unbetätigten Zustand. Denn die Sperrleisten 32 sind nun in Richtung der Betätigungsachse 10 fluchtend zu den Durchgangsnuten 20 des Druckknopfgehäuses 2 angeordnet (Fig. 22,23). Die Bewegung des Betätigungsknopfes 3 in Druckknopfbetätigungsrichtung 74 ist somit nicht mehr gesperrt.

Wird der Betätigungsknopf 3 von der Bedienperson betätigt, indem er in Druckknopfbetätigungsrichtung 74 in das Druckknopfgehäuse 2 eingedrückt wird, nimmt er die Verriegelungshülse 5 mit. Dabei werden die Verriegelungszapfen 56 der Verriegelungshülse 5 wieder aus den zweiten Sperrnuten 19 des Druckknopfgehäuses 2 heraus gedrückt. Mit dem Betätigungsknopf 3 wird auch der Stufendorn 61 in Richtung der Druckknopfbetätigungsrichtung 74 relativ zum Druckknopfgehäuse 2 verschoben. Dadurch wird der Betätigungsmechanismus 101 der Schlossmechanik in an sich bekannter Weise derart betätigt, dass das Schloss 100 entriegelt wird (Fig. 26).

Während des Betätigungshubes oder sofort nach Loslassen des Betätigungsknopfes durch die Bedienperson zu Beginn des Rückhubes wird der Betätigungsknopf 3 mitsamt der Verriegelungshülse 5 bereits selbsttätig, insbesondere durch die Kraft der Torsionsdruck- und -schenkelfeder 6, soweit entgegen die Entriegelungsrichtung 51 zurück gedreht, bis die Sperrleisten 32 an den ersten Nutseitenflächen 20b der Durchgangsnuten 20 anstoßen (Fig. 27). Die Bewegung des Betätigungsknopfes 3 und der Verriegelungshülse 5 entgegen die Entriegelungsrichtung 51 ist somit begrenzt bzw. der Rückstellwinkel ist begrenzt bzw. die Bewegung wird unterbrochen. Diese Zwischenstellung ist Voraussetzung dafür, dass während des Rückhubes des Betätigungsknopfes 3 entgegen die Druckknopfbetätigungsrichtung 74 eine automatische bzw. selbsttätige Verriegelung erfolgt. Insbesondere ist sie Voraussetzung dafür, dass der Betätigungsknopf 3 nicht in seine entriegelte Stellung zurückkehren kann:
Die Verriegelungshülse 5 wird dabei soweit zurück gedreht, bis die Verriegelungszapfen 56 in Richtung der Betätigungsachse 10 fluchtend zu den Sperrstegen 17 angeordnet sind (Fig. 26) bzw. die Verriegelungszapfen 56 nicht mehr fluchtend zu den zweiten Sperrnuten 19 sind.

In der betätigten Stellung des Betätigungsknopfes 3 ist die Torsionsdruck- und -schenkelfeder 6 in Richtung ihrer Federachse 66 komprimiert. Nach Loslassen des Betätigungsknopfes 3 durch die Bedienperson schnappt der Betätigungsknopf 3 deshalb selbsttätig, insbesondere angetrieben durch die Torsionsdruck- und -schenkelfeder 6, entgegen die Druckknopfbetätigungsrichtung 74 zurück, bis die Zapfenwendelflächen 56d an den Stegwendelflächen 17a anstoßen (Fig. 28). Das heißt, während des Rückhubes des Betätigungsknopfes 3 treffen die Flächen 56d;17a aufeinander.

Aufgrund dessen wird die Bewegung der Verriegelungshülse 5 entgegen die Druckknopfbetätigungsrichtung 74 unterbrochen, wohingegen sich der Betätigungsknopf 3 weiter entgegen die Druckknopfbetätigungsrichtung 74 bewegt. Der Betätigungsknopf 3 bewegt sich also relativ zur Verriegelungshülse 5 weiter entgegen die Druckknopfbetätigungsrichtung 74. Der Betätigungsknopf 3 bewegt sich dabei so weit entgegen die Druckknopfbetätigungsrichtung 74, bis der Stufendorn 61 an dem Druckknopfgehäuse 2 anstößt. Der Stufendorn 61 bildet somit das Widerlager für den Rückhub des Betätigungsknopfes 3. Die Sperrleisten 32 sind dann wieder vollständig außerhalb der Durchgangsnuten 20 des Druckknopfgehäuses 2 angeordnet bzw. aus den Durchgangsnuten 20 heraus gefahren.

Sobald die Sperrleisten 32 wieder vollständig außerhalb der Durchgangsnuten 20 des Druckknopfgehäuses 2 angeordnet sind (Fig. 29), wird der Betätigungsknopf 3 selbsttätig, insbesondere angetrieben durch die Torsions-Druckfeder 6, entgegen die Entriegelungsrichtung 51 in seine Ausgangsstellung zurück gedreht, in der die Sperrleisten 32 fluchtend zu der Bodenfläche 23 angeordnet sind. Die Verriegelungshülse 5 wird dabei mitgenommen.

Angetrieben durch die Kraft der Druckfeder 7 kehrt die Verriegelungshülse 5 selbsttätig entgegen die Druckknopfbetätigungsrichtung 74 in Ausgangsstellung zurück. Dabei gleiten aufgrund der überlagerten Drehbewegung der Verriegelungshülse 5 die Zapfenwendelflächen 56 an den Stegwendelflächen 17a entlang, bis die Verriegelungszapfen 56 wieder in die ersten Sperrnuten 18 einrasten.

Der Druckknopf 1 ist somit wieder in seiner verriegelten Ausgangsposition und kann lediglich durch Einstecken eines passenden Schlüssels erneut betätigt werden. Der erfindungsgemäße Druckknopf 1 gewährleistet einen hohen Schutz gegen das Öffnen der Fahrzeugtür, -haube oder -klappe durch Unbefugte. Denn dadurch, dass sich der Druckknopf 1 während des Rückhubes des Betätigungsknopfes 3 selbsttätig verriegelt, also ohne Betätigung mittels des Schlüssel, muss der Druckknopf 1 nicht aktiv zugesperrt werden. Dies erfolgt automatisch und rein mechanisch, vorzugsweise durch Federkräfte und aufeinander abgestimmte Flächen, insbesondere Wendelflächen. Insbesondere bei Hauben, insbesondere Motorhauben, und Klappen eines Fahrzeuges ist dies ein wichtiger Sicherheitsaspekt, um Unfälle zu vermeiden.

Im Rahmen der Erfindung liegt es dabei auch, dass der anstelle des Schließzylinderkern ein Zylinderkern vorhanden ist, der mittels eines Werkzeuges, z.B. eines Schraubendrehers oder Schraubenschlüssels drehbar ist. Dazu weist der Zylinderkern entsprechende Anschlusselemente auf. In diesem Fall ist der Zylinderkern aufgrund fehlender Plättchenzuhaltungen grundsätzlich drehbar in Entriegelungsrichtung, aber nur gegen die Kraft der Schenkelfeder, so dass der Druckknopf dadurch in seiner verriegelten Stellung bleibt.

## Patentansprüche

1. Druckknopf (1) für die Entriegelung eines Schlosses einer Tür, Haube, Abdeckung oder Klappe, insbesondere eines landwirtschaftlichen Fahrzeuges, z.B. eines Traktors, oder einer Baumaschine, aufweisend
a) ein Druckknopfgehäuse (2),
b) einen im Druckknopfgehäuse (2) gelagerten Betätigungsknopf (3), der eine unbetätigte und eine betätigte Stellung aufweist,
c) einen Verriegelungsmechanismus zur Verriegelung des Betätigungsknopfes (3) in seiner unbetätigten Stellung, wobei der Betätigungsknopf (3) in seinem nicht verriegelten Zustand linear entlang einer Betätigungsachse (10) in eine Druckknopfbetätigungsrichtung (74) von seiner unbetätigten Stellung in seine betätigte Stellung relativ zum Druckknopfgehäuse (2) verfahrbar ist,
**dadurch gekennzeichnet, dass**
der Druckknopf (1) derart ausgebildet ist, dass der Betätigungsknopf (3) selbsttätig aus seiner betätigten Stellung in seine unbetätigte Stellung zurückkehrt und dabei selbsttätig verriegelt wird.

2. Druckknopf (1) nach Anspruch 1,
**dadurch gekennzeichnet, dass**
der Druckknopf (1) derart ausgebildet ist, dass der Betätigungsknopf (3) angetrieben durch Federkraft aus seiner betätigten Stellung in seine unbetätigte Stellung zurückkehrt und dabei selbsttätig verriegelt wird.

3. Druckknopf (1) nach Anspruch 1 oder 2,
**dadurch gekennzeichnet, dass**
der Betätigungsknopf (3) durch Drehen um die Betätigungsachse (10) relativ zum Druckknopfgehäuse (2) in eine Entriegelungsrichtung (51) entriegelbar ist und vorzugsweise in der verdrehten, entriegelten Stellung arretierbar ist,
wobei der Druckknopf (1) vorzugsweise derart ausgebildet ist, dass der Betätigungsknopf (3) während seines Betätigungshubes und/oder zu Beginn seines Rückhubes selbsttätig entgegen die Entriegelungsrichtung (51) relativ zum Druckknopfgehäuse (2) zumindest teilweise aus seiner entriegelten Stellung zurück gedreht wird.

4. Druckknopf (1) nach einem der vorhergehenden Ansprüche,
**dadurch gekennzeichnet, dass**
der Betätigungsknopf (3) in seiner verriegelten Stellung parallel zur Betätigungsachse (10) unverschieblich mit dem Druckknopfgehäuse (2) in Verbindung steht.

5. Druckknopf (1) nach einem der vorhergehenden Ansprüche,
**dadurch gekennzeichnet, dass**
der Druckknopf (1) eine Feder, insbesondere eine Torsionsdruck- und - schenkelfeder (6), aufweist, mit der der Betätigungsknopf (3) relativ zum Druckknopfgehäuse (2) entgegen die Druckknopfbetätigungsrichtung (74) und entgegen die Entriegelungsrichtung (51) um die Betätigungsachse (10) drehbar antreibbar in Verbindung steht.

6. Druckknopf (1) nach einem der vorhergehenden Ansprüche,
**dadurch gekennzeichnet, dass**
das Druckknopfgehäuse (2) ein Gehäuseeinsteckende (2a) und ein Gehäusebetätigungsende (2b) aufweist, wobei das Druckknopfgehäuse (2) am Gehäusebetätigungsende (2b) einen umlaufenden, von einer Gehäusewandungsinnenfläche (11b) radial nach innen abstehenden, ringförmigen Gehäuseboden (15) aufweist, welcher eine erste, dem Gehäuseeinsteckende (2a) zugewandte Bodenseite (15a) und eine dieser in Richtung der Betätigungsachse (10) gegenüberliegende, dem Gehäusebetätigungsende (2b) zugewandte Bodenseite (15b) aufweist, wobei vorzugsweise der Gehäuseboden (15) zwei sich in Bezug zur Betätigungsachse (10) radial gegenüberliegende, nach innen hin offene Durchgangsnuten (20) aufweist, welche sich in Richtung der Betätigungsachse (10) durch den Gehäuseboden (15) durcherstrecken und jeweils eine, bevorzugt eine kreiszylindrische, Nutumfangsfläche (20a), zwei sich in Umfangsrichtung gegenüberliegende und voneinander beabstandete Nutseitenflächen (20b;c) aufweisen.

7. Druckknopf (1) nach Anspruch 6,
**dadurch gekennzeichnet, dass**
der Gehäuseboden (15) zwei sich in Bezug zur Betätigungsachse (10) radial gegenüberliegende, nach innen hin offene, Verriegelungshülsenaufnahmenuten (16) aufweist, welche sich von der zweiten Bodenseite (15b) in den Gehäuseboden (15) hinein erstrecken und in einer Nutgrundfläche (16a) enden, wobei die Verriegelungshülsenaufnahmenuten (16) jeweils zwei sich in Umfangsrichtung gegenüberliegende und zueinander beabstandete Nutseitenflächen (16b) und eine, bevorzugt kreiszylindrische, Nutumfangsfläche (16c) aufweisen,
wobei vorzugsweise die Verriegelungshülsenaufnahmenuten (16) jeweils einen Sperrsteg (17) aufweisen, der von der Nutgrundfläche (16a) und der Nutumfangsfläche (16c) absteht und zwischen den beiden Nutseitenflächen (16b) angeordnet ist, wobei der Sperrsteg (17) eine dem Gehäusebetätigungsende (2b) zugewandte Stegwendelfläche (17a) aufweist, wobei vorzugsweise die Schraubachse der Stegwendelfläche (17a) die Betätigungsachse (10) ist,
wobei vorzugsweise die Stegwendelfläche (17a), betrachtet vom ersten Druckknopfgehäuseende (2a) her, in die Entriegelungsrichtung (51) gesehen steigend ausgebildet ist,
und/oder wobei vorzugsweise zwischen einer der beiden Nutseitenflächen (16b) und dem Sperrsteg (17) jeweils eine erste und eine zweite Sperrnut (18;19) gebildet wird.

8. Druckknopf (1) nach einem der vorhergehenden Ansprüche,
**dadurch gekennzeichnet, dass**
der Betätigungsknopf (3) ein Betätigungsknopfgehäuse (25) und einen darin, vorzugsweise in Richtung der Betätigungsachse (1) unverschieblich, gelagerten Zylinderkern (4) aufweist, wobei der Betätigungsknopf (3) durch Drehung des Zylinderkerns (4) relativ zum Druckknopfgehäuse (2) um die Betätigungsachse (10) in die Entriegelungsrichtung (51) entriegelbar ist, wobei vorzugsweise zunächst der Zylinderkern (4) relativ zum Betätigungsknopfgehäuse (25) um die Betätigungsachse (10) in die Entriegelungsrichtung (51) um einen begrenzten Betrag drehbar ist und anschließend das Betätigungsknopfgehäuse (25) mit dem Zylinderkern (4) in die Entriegelungsrichtung (51) drehbar ist,
wobei vorzugsweise der Zylinderkern (4) ein Schließzylinderkern (4) eines Zylinderschlosses ist, wobei der Schließzylinderkern (4) um die Betätigungsachse (10) unverdrehbar mit dem Betätigungsknopfgehäuse (25) in Verbindung steht, solange kein passender Schlüssel in den Schließzylinderkern (4) eingeführt ist, und wobei der Schließzylinderkern (4) nach dem Einführen des passenden Schlüssels relativ zum Betätigungsknopfgehäuse (25) in Entriegelungsrichtung (51) drehbar ist.

9. Druckknopf (1) nach Anspruch 8,
**dadurch gekennzeichnet, dass**
der Druckknopf (1) eine Feder (8), insbesondere eine Schenkelfeder (8) aufweist, mit der der Zylinderkern (4) relativ zum Betätigungsknopfgehäuse (25) entgegen die Entriegelungsrichtung (51) antreibbar in Verbindung steht.

10. Druckknopf (1) nach Anspruch 8 oder 9,
**dadurch gekennzeichnet, dass**
der Betätigungsknopf (3) einen Rohrstutzen (26) aufweist, der von dem Betätigungsknopfgehäuse (25) in Richtung der Betätigungsachse (10) absteht, wobei der Rohrstutzen (26) zwei sich radial gegenüberliegende und parallel zur Betätigungsachse (10) erstreckende Sperrleisten (32) aufweist, die von einer Wandungsaußenfläche (31a) einer Rohrwandung (31) des Rohrstutzens (26) abstehen und welche jeweils eine freie Leistenstirnfläche (32a) aufweisen,
wobei vorzugsweise die Sperrleisten (32), insbesondere die Leistenstirnflächen (32a), im unbetätigten und verriegelten Zustand des Betätigungsknopfes (3) in Richtung der Betätigungsachse (10) fluchtend zur Bodenfläche (23) des Druckknopfgehäuses (2) angeordnet und vorzugsweise geringfügig von dieser beabstandet sind, so dass die Bewegung des Betätigungsknopfes (3) in Richtung der Druckknopfbetätigungsrichtung (74) gesperrt ist und die Sperrleisten (32), insbesondere die Leistenstirnflächen (32a), im entriegelten Zustand des Betätigungsknopfes (3) in Richtung der Betätigungsachse (10) fluchtend zu den Durchgangsnuten (20) des Druckknopfgehäuses (2) angeordnet sind, so dass die Bewegung des Betätigungsknopfes (3) in Druckknopfbetätigungsrichtung (74) nicht mehr gesperrt ist.

11. Druckknopf (1) nach einem der Ansprüche 8 bis 10,
**dadurch gekennzeichnet, dass**
der Zylinderkern (4) zwei sich radial gegenüberliegende Betätigungssegmente (50) aufweist, die jeweils eine freie, stirnseitige Segmentbetätigungsfläche (50e) aufweisen, wobei die Segmentbetätigungsfläche (50e) in Entriegelungsrichtung (51) gesehen eine, vorzugsweise ebenflächige, Zylinderkernanschlagfläche (52) und eine sich daran anschließende Zylinderkernwendelfläche (53) aufweist, wobei vorzugsweise eine Schraubachse der Zylinderkernwendelfläche (53) der Betätigungsachse (10) entspricht und bevorzugt die Zylinderkernwendelfläche (53) linkssteigend bzw. steigend entgegen die Entriegelungsrichtung (51) gesehen, betrachtet vom ersten Druckknopfgehäuseende (2a) aus, ausgebildet ist,
wobei vorzugsweise die Steigungsrichtung der Zylinderkernwendelflächen (53) entgegengesetzt zur Steigungsrichtung der Stegwendelflächen (17a) ist.

12. Druckknopf (1) nach einem der vorhergehenden Ansprüche,
**dadurch gekennzeichnet, dass**
der Druckknopf (1) eine Verriegelungshülse (5) aufweist, die mit dem Betätigungsknopf (3) um die Betätigungsachse (10) unverdrehbar und in Druckknopfbetätigungsrichtung (74) hin- und her verschieblich in Verbindung steht,
wobei vorzugsweise im verriegelten Zustand des Druckknopfes (1) das Betätigungsknopfgehäuse (25), die Verriegelungshülse (5) und das Druckknopfgehäuse (2) und vorzugsweise der Zylinderkern (4) zueinander um die Betätigungsachse (10) unverdrehbar sind.
und/oder wobei vorzugsweise im entriegelten Zustand des Druckknopfes (1) das Betätigungsknopfgehäuse (25), die Verriegelungshülse (5) und das Druckknopfgehäuse (2) zueinander um die Betätigungsachse (10) unverdrehbar sind.

13. Druckknopf (1) nach Anspruch 12,
**dadurch gekennzeichnet, dass**
die Verriegelungshülse (5) in Richtung der Betätigungsachse (10) gesehen ein erstes Verriegelungshülsenende (5a) und ein diesem gegenüber liegendes zweites Verriegelungshülsenende (5b) aufweist, und dass die Verriegelungshülse (5) eine Hülsenwandung (55) aufweist, welche eine Wandungsaußenfläche (55a) sowie eine erste Wandungsstirnfläche (55c) und eine zweite Wandungsstirnfläche (55d) aufweist, wobei vorzugsweise die Verriegelungshülse (5) an ihrem zweiten Verriegelungshülsenende (5b) zwei sich radial gegenüber liegende Verriegelungszapfen (56) aufweist, die jeweils in radialer Richtung nach außen von der Wandungsaußenfläche (55a) abstehen, wobei die Verriegelungszapfen (56) jeweils eine dem ersten Verriegelungshülsenende (5a) zugewandte Zapfenwendelfläche (56d) aufweisen, wobei jeweils eine Zapfenwendelfläche (56d) korrespondierend zu einer der beiden Stegwendelflächen (17a) ausgebildet ist,
wobei vorzugsweise eine Schraubachse der Zapfenwendelfläche (56d) koaxial zur Betätigungsachse (10) ist und die Zapfenwendelfläche (56d) die gleiche Steigung und die gleiche Steigungsrichtung wie die korrespondierende Stegwendelfläche (17a) aufweist.

14. Druckknopf (1) nach Anspruch 13,
**dadurch gekennzeichnet, dass**
die Verriegelungszapfen (56) in der verriegelten Stellung des Druccknopfes (1) jeweils innerhalb einer der beiden ersten Sperrnuten (18) angeordnet sind, so dass die Verriegelungshülse (5) um die Betätigungsachse (10) unverdrehbar mit dem Druckknopfgehäuse (2) in Verbindung steht.

15. Druckknopf (1) nach Anspruch 13 oder 14,
**dadurch gekennzeichnet, dass**
die Verriegelungszapfen (56) in der entriegelten und unbetätigten Stellung des Druckknopfes (1) jeweils innerhalb einer der beiden zweiten Sperrnuten (19) angeordnet sind, so dass die Verriegelungshülse (5) um die Betätigungsachse (10) unverdrehbar mit dem Druckknopfgehäuse (2) in Verbindung steht.

16. Druckknopf (1) nach einem der Ansprüche 12 bis 15,
**dadurch gekennzeichnet, dass**
die Verriegelungshülse (5) mit einer Feder, insbesondere einer Druckfeder (7), relativ zum Betätigungsknopf (3) entgegen die Druckknopfbetätigungsrichtung (74) antreibbar in Verbindung steht.

17. Druckknopf (1) nach einem der Ansprüche 13 bis 16,
**dadurch gekennzeichnet, dass**
Hülsenwandung (55) zwei sich radial gegenüberliegende Leistenführungsschlitze (57) aufweist, die sich parallel zur Betätigungsachse (10) vom ersten Verriegelungshülsenende (5a) in die Hülsenwandung (55) hinein erstrecken und jeweils eine Schlitzendkante (57a) aufweisen, wobei die Sperrleisten (32) des Betätigungsknopfes (3) innerhalb der Leistenführungsschlitze (57) angeordnet sind, so dass der Betätigungsknopf (3) mit der Verriegelungshülse (5) um die Betätigungsachse (10) unverdrehbar in Verbindung steht,
wobei vorzugsweise eine erste Wandungsstirnfläche (55c) der Verriegelungshülse (5) zwei, durch die Leistenführungsschlitze (57) voneinander getrennte Führungsabschnitte (58) aufweist, wobei jeder Führungsabschnitt (58) von dem jeweiligen Leistenführungsschlitz (57) aus in Entriegelungsrichtung (51) gesehen eine erste, vorzugsweise ebenflächige, Fläche (59a), eine sich daran anschließende Übergangsfläche (59b), eine sich daran anschließende zweite, vorzugsweise ebenflächige, Fläche (59c), eine sich daran anschließende Verriegelungshülsenwendelfläche (59d) und eine sich daran anschließende dritte, vorzugsweise ebenflächige, Fläche (59e) aufweist,
wobei vorzugsweise die Übergangsfläche (59b), die zweite Fläche (59c) und die Verriegelungshülsenwendelfläche (59d) eine Rastvertiefung (78) bilden, in der im verriegelten Zustand des Druckknopfes (1) jeweils ein Betätigungssegment (50) des Schließzylinderkerns (4) eingerastet ist, wobei vorzugsweise die Zylinderkernanschlagfläche (52) an der zweiten ebenflächigen Fläche (59c) anliegt, und die Zylinderkernwendelfläche (53) an der Verriegelungshülsenwendelfläche (59d) anliegt.

18. Druckknopf (1) nach Anspruch 17,
**dadurch gekennzeichnet, dass**
die Verriegelungshülsenwendelflächen (59d) jeweils korrespondierend zu einer der beiden Zylinderkernwendelflächen (53) des Schließzylinders (4) ausgebildet sind.

19. Druckknopf (1) nach einem der Ansprüche 14 bis 18,
**dadurch gekennzeichnet, dass**
die Verriegelungshülse (5) durch Drehung des Zylinderkerns (4) in Entriegelungsrichtung (51) um den begrenzten Betrag relativ zur Verriegelungshülse (5) in die Druckknopfbetätigungsrichtung (74) relativ zum Betätigungsknopf (3) derart antreibbar ist, dass die Verriegelungszapfen (56) aus den ersten Sperrnuten (18) heraus fahren,
wobei vorzugsweise die Verriegelungshülse (5) durch weitere Drehung des Zylinderkerns (4) in Entriegelungsrichtung (51) zusammen mit dem Betätigungsknopfgehäuse (25) und der Verriegelungshülse (5) derart antreibbar ist, dass die Verriegelungszapfen (56) axial fluchtend zu den zweiten Sperrnuten (19) angeordnet sind und zumindest teilweise in diese einrasten,
wobei vorzugsweise die Verriegelungshülse (5) durch weitere Drehung des Zylinderkerns (4) in Entriegelungsrichtung (51) zusammen mit dem Betätigungsknopfgehäuse (25) und der Verriegelungshülse (5) derart antreibbar ist, dass die Verriegelungszapfen (56) axial fluchtend zu den zweiten Sperrnuten (19) angeordnet sind und zumindest teilweise in diese einrasten, so dass die Verriegelungshülse (5) um die Betätigungsachse (10) unverdrehbar mit dem Druckknopfgehäuse (2) in Verbindung steht,
wobei vorzugsweise bei der Drehung der Verriegelungshülse (5) relativ zum Druckknopfgehäuse (2) die Zapfenwendelflächen (56d) der Verriegelungszapfen (56) an den Stegwendelflächen (17a) der Sperrstege (17) entlang gleiten, so dass die Verriegelungshülse (5) gleichzeitig zur Drehung in Druckknopfbetätigungsrichtung (74) relativ zum Betätigungsknopf (3) und zum Druckknopfgehäuse (2) linear angetrieben wird, so dass vorzugsweise die Verriegelungshülse (5) von den Betätigungssegmenten (50) des Zylinderkerns (4) beabstandet ist.

20. Druckknopf (1) nach einem der Ansprüche 8 bis 19,
**dadurch gekennzeichnet, dass**
der Druckknopf (1) derart ausgebildet ist, dass der Zylinderkern (4) selbsttätig, insbesondere durch Federkraft, von seiner Entriegelungsstellung in seine Ausgangsstellung zurückkehrt, und vorzugsweise die Verriegelungszapfen (56) während des Zurückdrehens des Zylinderkerns (4) vollständig in die zweiten Sperrnuten (19) einrasten.

21. Druckknopf (1) nach einem der Ansprüche 15 bis 20,
**dadurch gekennzeichnet, dass**
der Druckknopf (1) derart ausgebildet ist, dass die Verriegelungszapfen (56) durch Verfahren des Betätigungsknopfes (3) von seiner unbetätigten in seine betätigte Stellung aus den zweiten Sperrnuten (19) heraus fahren,
wobei vorzugsweise der Druckknopf (1) derart ausgebildet ist, dass der Betätigungsknopf (3) und die Verriegelungshülse (5) nach dem Herausfahren der Verriegelungszapfen (56) aus den zweiten Sperrnuten (19) und vorzugsweise während des Betätigungshubes selbststätig, insbesondere angetrieben durch Federkraft, entgegen die Entriegelungsrichtung (51) in eine Zwischenstellung zurück gedreht werden, in der die Verriegelungszapfen (56) axial fluchtend zu den Sperrstegen (17) angeordnet sind.

22. Druckknopf (1) nach einem der vorhergehenden Ansprüche,
**dadurch gekennzeichnet, dass**
der Druckknopf (1) derart ausgebildet ist, dass der Betätigungsknopf (3) selbststätig, insbesondere durch Federkraft, entgegen die Druckknopfbetätigungsrichtung (74) von seiner betätigten Stellung in seine axiale Ausgangsstellung verfahren wird,
wobei vorzugsweise der Druckknopf (1) derart ausgebildet ist, dass die Verriegelungshülse (5) selbsttätig nach dem Betätigungshub zusammen mit dem Betätigungsknopf (3) solange entgegen die Druckknopfbetätigungsrichtung (74) verfahren wird, bis die Verriegelungszapfen (56) an den Sperrstegen (17) anstoßen und ab dann der Betätigungsknopf (3) selbsttätig relativ zur Verriegelungshülse (5) entgegen die Druckknopfbetätigungsrichtung (74) verfahren wird,
wobei vorzugsweise der Druckknopf (1) derart ausgebildet ist, dass der Betätigungsknopf (3) derart selbsttätig entgegen die Druckknopfbetätigungsrichtung (74) relativ zur Verriegelungshülse (5) verfahren wird dass die Sperrleisten (32) aus den Durchgangsnuten (20) heraus gefahren werden.

23. Druckknopf (1) nach Anspruch 22,
**dadurch gekennzeichnet, dass**
der Druckknopf (1) derart ausgebildet ist, dass sobald die Sperrleisten (32) vollständig außerhalb der Durchgangsnuten (20) angeordnet sind, das Betätigungsknopfgehäuse (25) mitsamt der Verriegelungshülse (5) selbsttätig, insbesondere angetrieben durch die Torsions-Druckfeder (6), entgegen die Entriegelungsrichtung (51) in die nicht betätigte und verriegelte Ausgangsstellung zurück gedreht wird,
wobei vorzugsweise der Druckknopf (1) derart ausgebildet ist, dass die Verriegelungshülse (5) während des Zurückdrehens entgegen die Entriegelungsrichtung (51) selbsttätig entgegen die Druckknopfbetätigungsrichtung (74) in ihre Ausgangsstellung zurückkehrt.

24. Tür, Haube, Abdeckung oder Klappe, insbesondere eines landwirtschaftlichen Fahrzeuges, z.B. eines Traktors, oder einer Baumaschine, aufweisend ein Schloss (100), insbesondere ein Drehfallenschloss, sowie einen Druckknopf (1) zur Entriegelung des Schlosses (100),
**dadurch gekennzeichnet, dass**
der Druckknopf (1) gemäß einem der vorhergehenden Ansprüche ausgebildet ist.

## Claims

1. Pushbutton (1) for unlocking a lock of a door, hood, cover or hatch, in particular of an agricultural vehicle, for example of a tractor or of a construction machine, having
a) a pushbutton housing (2),
b) an actuating button (3) which is mounted in the pushbutton housing (2) and which has an unactuated and an actuated position,
c) a locking mechanism for locking the actuating button (3) in its unactuated position, wherein the actuating button (3) can be moved in its unlocked state linearly along an actuating axis (10) in a pushbutton actuating direction (74) from its unactuated position into its actuated position relative to the pushbutton housing (2),
**characterized in that**
the pushbutton (1) is designed in such a way that the actuating button (3) returns automatically from its actuated position into its unactuated position and is automatically locked in the process.

2. Pushbutton (1) according to Claim 1,
**characterized in that**
the pushbutton (1) is designed in such a way that the actuating button (3), driven by spring force, returns from its actuated position into its unactuated position and is automatically locked in the process.

3. Pushbutton (1) according to Claim 1 or 2,
**characterized in that**
the actuating button (3) can be unlocked by rotation about the actuating axis (10) relative to the pushbutton housing (2) in an unlocked direction (51) and can preferably be arrested in the rotated, unlocked position,
wherein the pushbutton (1) is preferably designed in such a way that the actuating button (3), during its actuating stroke and/or at the beginning of its return stroke, is automatically rotated back counter to the unlocking direction (51) relative to the pushbutton housing (2) at least partially from its unlocked position.

4. Pushbutton (1) according to one of the preceding claims,
**characterized in that**
the actuating button (3), in its locked position, is connected to the pushbutton housing (2) so as to be non-displaceable parallel to the actuating axis (10).

5. Pushbutton (1) according to one of the preceding claims,
**characterized in that**
the pushbutton (1) has a spring, in particular a torsion compression and leg spring (6), to which the actuating button (3) is connected so as to be driveable relative to the pushbutton housing (2) counter to the pushbutton actuating direction (74) and counter to the unlocking direction (51) while being rotatable about the actuating axis (10).

6. Pushbutton (1) according to one of the preceding claims,
**characterized in that**
the pushbutton housing (2) has a housing plug-in end (2a) and a housing actuating end (2b), wherein the pushbutton housing (2) has, at the housing actuating end (2b), a peripheral, annular housing bottom (15) which projects radially inwardly from a housing wall inner surface (11b), which housing bottom has a first bottom side (15a) facing the housing plug-in end (2a) and, opposite this side in the direction of the actuating axis (10), a bottom side (15b) facing the housing actuating end (2b),
wherein preferably the housing bottom (15) has two inwardly open through-grooves (20) which are radially opposite one another with respect to the actuating axis (10), extend through the housing bottom (15) in the direction of the actuating axis (10) and each have a, preferably circular cylindrical, groove circumferential surface (20a) and two groove lateral surfaces (20b; c) which are opposite one another in the circumferential direction and are spaced apart from one another.

7. Pushbutton (1) according to Claim 6,
**characterized in that**
the housing bottom (15) has two inwardly open locking sleeve receiving grooves (16) which are radially opposite one another with respect to the actuating axis (10), extend into the housing bottom (15) from the second bottom side (15b) and end in a groove bottom surface (16a), wherein the locking sleeve receiving grooves (16) each have two spaced-apart groove lateral surfaces (16b) which are opposite one another in the circumferential direction and a, preferably circular cylindrical, groove circumferential surface (16c),
wherein preferably the locking sleeve receiving grooves (16) each have a blocking web (17) which projects from the groove bottom surface (16a) and the groove circumferential surface (16c) and is arranged between the two groove lateral surfaces (16b), wherein the blocking web (17) has a web helical surface (17a) facing the housing actuating end (2b), wherein preferably the screw axis of the web helical surface (17a) is the actuating axis (10),
wherein preferably the web helical surface (17a), as viewed from the first pushbutton housing end (2a), is designed in an according manner as seen in the unlocking direction (51),
and/or wherein preferably in each case a first and a second blocking groove (18, 19) is formed between one of the two groove lateral surfaces (16b) and the blocking web (17).

8. Pushbutton (1) according to one of the preceding claims,
**characterized in that**
the actuating button (3) has an actuating button housing (25) and a cylinder core (4) which is mounted therein so as to be preferably non-displaceable in the direction of the actuating axis (1), wherein the actuating button (3) can be unlocked by rotating the cylinder core (4) relative to the pushbutton housing (2) about the actuating axis (10) in the unlocking direction (51), wherein preferably first the cylinder core (4) can be rotated relative to the actuating button housing (25) about the actuating axis (10) in the unlocking direction (51) by a limited degree and then the actuating button housing (25) can be rotated with the cylinder core (4) in the unlocking direction (51), wherein preferably the cylinder core (4) is a locking cylinder core (4) of a cylinder lock, wherein the cylinder core (4) is connected to the actuating button housing (25) so as to be non-rotatable about the actuating axis (10) as long as no fitting key is introduced into the locking cylinder core (4), and wherein the locking cylinder core (4) can be rotated relative to the actuating button housing (25) in the unlocking direction (51) after the fitting key has been introduced.

9. Pushbutton (1) according to Claim 8,
**characterized in that**
the pushbutton (1) has a spring (8), in particular a leg spring (8), to which the cylinder core (4) is connected so as to be driveable relative to the actuating button housing (25) counter to the unlocking direction (51).

10. Pushbutton (1) according to Claim 8 or 9,
**characterized in that**
the actuating button (3) has a tubular stub (26) which projects from the actuating button housing (25) in the direction of the actuating axis (10), wherein the tubular stub (26) has two mutually radially opposite blocking strips (32) which extend parallel to the actuating axis (10), project from a wall outer surface (31a) of a tubular wall (31) of the tubular stub (26) and each have a free strip end surface (32a),
wherein preferably the blocking strips (32), in particular the strip end surfaces (32a), in the unactuated and locked state of the actuating button (3), are arranged in the direction of the actuating axis (10) in alignment with the bottom surface (23) of the pushbutton housing (2) and are preferably slightly spaced apart therefrom, with the result that the movement of the actuating button (3) in the direction of the pushbutton actuating direction (74) is blocked, and the blocking strips (32), in particular the strip end surfaces (32a), in the unlocked state of the actuating button (3), are arranged in the direction of the actuating axis (10) in alignment with the through-grooves (20) of the pushbutton housing (2), with the result that the movement of the actuating button (3) in the pushbutton actuating direction (74) is no longer blocked.

11. Pushbutton (1) according to one of Claims 8 to 10,
**characterized in that**
the cylinder core (4) has two mutually radially opposite actuating segments (50) which each have a free, end-side segment actuating surface (50e), wherein the segment actuating surface (50e) has, as seen in the unlocking direction (51), a, preferably planar, cylinder core stop surface (52) and an adjoining cylinder core helical surface (53), wherein preferably a screw axis of the cylinder core helical surface (53) corresponds to the actuating axis (10) and preferably the cylinder core helical surface (53) is designed to be left-handed or ascending as seen counter to the unlocking direction (51), as viewed from the first pushbutton housing end (2a),
wherein preferably the pitch direction of the cylinder core helical surfaces (53) is opposite to the pitch direction of the web helical surfaces (17a).

12. Pushbutton (1) according to one of the preceding claims,
**characterized in that**
the pushbutton (1) has a locking sleeve (5) which is connected to the actuating button (3) so as to be non-rotatable about the actuating axis (10) and so as to be displaceable back and forth in the pushbutton actuating direction (74),
wherein preferably, in the locked state of the pushbutton (1), the actuating button housing (25), the locking sleeve (5) and the pushbutton housing (2) and preferably the cylinder core (4) are non-rotatable with respect to one another about the actuating axis (10),
and/or wherein preferably, in the unlocked state of the pushbutton (1), the actuating button housing (25), the locking sleeve (5) and the pushbutton housing (2) are non-rotatable with respect to one another about the actuating axis (10).

13. Pushbutton (1) according to Claim 12,
**characterized in that**
the locking sleeve (5) has, as seen in the direction of the actuating axis (10), a first locking sleeve end (5a) and, situated opposite thereto, a second locking sleeve end (5b), and **in that** the locking sleeve (5) has a sleeve wall (55) which has a wall outer surface (55a) and a first wall end surface (55c) and a second wall end surface (55d), wherein preferably the locking sleeve (5) has, at its second locking sleeve end (5b), two mutually radially opposite locking pegs (56) which each project outwardly from the wall outer surface (55a) in the radial direction, wherein the locking pegs (56) each have a peg helical surface (56d) facing the first locking sleeve end (5a), wherein in each case a peg helical surface (56d) is designed to correspond to one of the two web helical surfaces (17a),
wherein preferably a screw axis of the peg helical surface (56d) is coaxial to the actuating axis (10), and the peg helical surface (56d) has the same pitch and the same pitch direction as the corresponding web helical surface (17a).

14. Pushbutton (1) according to Claim 13,
**characterized in that**
the locking pegs (56), in the locked position of the pushbutton (1), are each arranged within one of the two first blocking grooves (18), with the result that the locking sleeve (5) is connected to the pushbutton housing (2) so as to be non-rotatable about the actuating axis (10).

15. Pushbutton (1) according to Claim 13 or 14,
**characterized in that**
the locking pegs (56), in the unlocked and unactuated position of the pushbutton (1), are each arranged within one of the two second blocking grooves (19), with the result that the locking sleeve (5) is connected to the pushbutton housing (2) so as to be non-rotatable about the actuating axis (10).

16. Pushbutton (1) according to one of Claims 12 to 15,
**characterized in that**
the locking sleeve (5) is connected to a spring, in particular a compression spring (7), so as to be driveable relative to the actuating button (3) counter to the pushbutton actuating direction (74).

17. Pushbutton (1) according to one of Claims 13 to 16,
**characterized in that**
the sleeve wall (55) has two mutually radially opposite strip guide slots (57) which extend parallel to the actuating axis (10) from the first locking sleeve end (5a) into the sleeve wall (55) and each have a slot end edge (57a), wherein the blocking strips (32) of the actuating button (3) are arranged within the strip guide slots (57), with the result that the actuating button (3) is connected to the locking sleeve (5) so as to be non-rotatable about the actuating axis (10),
wherein preferably a first wall end surface (55c) of the locking sleeve (5) has two guide portions (58) which are separated from one another by the strip guide slots (57), wherein each guide portion (58) has, as seen from the respective strip guide slot (57) in the unlocking direction (51), a first, preferably planar, surface (59a), an adjoining transition surface (59b), an adjoining second, preferably planar, surface (59c), an adjoining locking sleeve helical surface (59d) and an adjoining third, preferably planar surface (59e),
wherein preferably the transition surface (59b), the second surface (59c) and the locking sleeve helical surface (59d) form a latching depression (78) in which, in the locked state of the pushbutton (1), in each case an actuating element (50) of the locking cylinder core (4) is latched,
wherein preferably the cylinder core stop surface (52) bears against the second planar surface (59c), and the cylinder core helical surface (53) bears against the locking sleeve helical surface (59d).

18. Pushbutton (1) according to Claim 17,
**characterized in that**
the locking sleeve helical surfaces (59d) are each designed to correspond to one of the two cylinder core helical surfaces (53) of the locking cylinder (4).

19. Pushbutton (1) according to one of Claims 14 to 18,
**characterized in that**
by rotating the cylinder core (4) in the unlocking direction (51) by the limited degree relative to the locking sleeve (5) in the pushbutton actuating direction (74), the locking sleeve (5) can be driven relative to the actuating button (3) in such a way that the locking pegs (56) move out of the first blocking grooves (18),
wherein preferably, by further rotation of the cylinder core (4) in the unlocking direction (51) together with the actuating button housing (25) and the locking sleeve (5), the locking sleeve (5) can be driven in such a way that the locking pegs (56) are arranged in axial alignment with the second blocking grooves (19) and at least partially latch into them,
wherein preferably, by further rotation of the cylinder core (4) in the unlocking direction (51) together with the actuating button housing (25) and the locking sleeve (5), the locking sleeve (5) can be driven in such a way that the locking pegs (56) are arranged in axial alignment with the second blocking grooves (19) and at least partially latch into them, with the result that the blocking sleeve (5) is connected to the pushbutton housing (2) so as to be non-rotatable about the actuating axis (10),
wherein preferably, during the rotation of the locking sleeve (5) relative to the pushbutton housing (2), the peg helical surfaces (56d) of the locking pegs (56) slide along the web helical surfaces (17a) of the blocking webs (17), with the result that the locking sleeve (5) is linearly driven, simultaneously to the rotation, in the pushbutton actuating direction (74) relative to the actuating button (3) and to the pushbutton housing (2), with the result that preferably the locking sleeve (5) is spaced apart from the actuating segments (50) of the cylinder core (4).

20. Pushbutton (1) according to one of Claims 8 to 19,
**characterized in that**
the pushbutton (1) is designed in such a way that the cylinder core (4) returns automatically, in particular by spring force, from its unlocking position into its starting position, and preferably the locking pegs (56) completely latch into the second blocking grooves (19) during the back-rotation of the cylinder core (4).

21. Pushbutton (1) according to one of Claims 15 to 20,
**characterized in that**
the pushbutton (1) is designed in such a way that the locking pegs (56) move out of the second blocking grooves (19) by moving the actuating button (3) from its unactuated position into its actuated position,
wherein preferably the pushbutton (1) is designed in such a way that, after the movement of the locking pegs (56) out of the second blocking grooves (19) and preferably during the actuating stroke, the actuating button (3) and the locking sleeve (5) are rotated back automatically, in particular driven by spring force, counter to the unlocking direction (51) into an intermediate position in which the locking pegs (56) are arranged in axial alignment with the blocking webs (17).

22. Pushbutton (1) according to one of the preceding claims,
**characterized in that**
the pushbutton (1) is designed in such a way that the actuating button (3) is moved automatically, in particular by spring force, counter to the pushbutton actuating direction (74) from its actuated position into its axial starting position,
wherein preferably the pushbutton (1) is designed in such a way that the locking sleeve (5) is moved automatically after the actuating stroke together with the actuating button (3) counter to the pushbutton actuating direction (74) until the locking pegs (56) butt against the blocking webs (17) and from then the actuating button (3) is moved automatically relative to the locking sleeve (5) counter to the pushbutton actuating direction (74),
wherein preferably the pushbutton (1) is designed in such a way that the actuating button (3) is moved automatically counter to the pushbutton actuating direction (74) relative to the locking sleeve (5) in such a way that the blocking strips (32) are moved out of the through-grooves (20).

23. Pushbutton (1) according to Claim 22,
**characterized in that**
the pushbutton (1) is designed in such a way that, as soon as the blocking strips (32) are arranged completely outside of the through-grooves (20), the actuating button housing (25) together with the locking sleeve (5) is rotated back automatically, in particular driven by the torsion compression spring (6), counter to the unlocking direction (51) into the non-actuated and locked starting position,
wherein preferably the pushbutton (1) is designed in such a way that, during the back-rotation counter to the unlocking direction (51), the locking sleeve (5) returns automatically counter to the pushbutton actuating direction (74) into its starting position.

24. Door, hood, cover or hatch, in particular of an agricultural vehicle, for example of a tractor or of a construction machine, having a lock (100), in particular a rotary latch lock, and a pushbutton (1) for unlocking the lock (100),
**characterized in that**
the pushbutton (1) is designed according to one of the preceding claims.

## Revendications

1. Bouton-poussoir (1) pour le déverrouillage d'une serrure d'une porte, d'un capot, d'un recouvrement ou d'une trappe, en particulier d'un véhicule agricole, par exemple d'un tracteur ou d'un engin de construction, présentant
a) un boîtier de bouton-poussoir (2),
b) un bouton d'actionnement (3) monté dans le boîtier de bouton-poussoir (2), qui présente des positions non actionnée et actionnée,
c) un mécanisme de verrouillage servant à verrouiller le bouton d'actionnement (3) dans sa position non actionnée, dans lequel le bouton d'actionnement (3) peut être déplacé, dans son état non verrouillé, de manière linéaire le long d'un axe d'actionnement (10) dans une direction d'actionnement de bouton-poussoir (74) de sa position non actionnée à sa position actionnée par rapport au boîtier de bouton-poussoir (2),
**caractérisé en ce que**
le bouton-poussoir (1) est réalisé de telle manière que le bouton d'actionnement (3) revient de manière autonome de sa position actionnée à sa position non actionnée et est verrouillé ce faisant de manière autonome.

2. Bouton-poussoir (1) selon la revendication 1,
**caractérisé en ce que**
le bouton-poussoir (1) est réalisé de telle manière que le bouton d'actionnement (3) entraîné par une force de ressort revient de sa position actionnée à sa position non actionnée et est verrouillé ce faisant de manière autonome.

3. Bouton-poussoir (1) selon la revendication 1 ou 2,
**caractérisé en ce que**
le bouton d'actionnement (3) peut être déverrouillé dans une direction de déverrouillage (51) par rotation autour de l'axe d'actionnement (10) par rapport au boîtier de bouton-poussoir (2) et peut être arrêté de préférence dans la position tournée, déverrouillée,
dans lequel le bouton-poussoir (1) est réalisé de préférence de telle manière que le bouton d'actionnement (3) revient en arrière par rotation pendant sa course d'actionnement et/ou au début de sa course de retour de manière autonome dans le sens opposé à la direction de déverrouillage (51) par rapport au boîtier de bouton-poussoir (2) au moins en partie depuis sa position déverrouillée.

4. Bouton-poussoir (1) selon l'une quelconque des revendications précédentes,
**caractérisé en ce que**
le bouton d'actionnement (3) est relié, sans pouvoir coulisser, au boîtier de bouton-poussoir (2) dans sa position verrouillée de manière parallèle par rapport à l'axe d'actionnement (10).

5. Bouton-poussoir (1) selon l'une quelconque des revendications précédentes,
**caractérisé en ce que**
le bouton-poussoir (1) présente un ressort, en particulier un ressort de pression de torsion et un ressort à branches (6), auquel le bouton d'actionnement (3) est relié de manière à pouvoir être entraîné en rotation autour de l'axe d'actionnement (10) par rapport au boîtier de bouton-pression (2) dans le sens opposé à la direction d'actionnement de bouton-poussoir (74) et dans le sens opposé à la direction de déverrouillage (51).

6. Bouton-poussoir (1) selon l'une quelconque des revendications précédentes,
**caractérisé en ce que**
le boîtier de bouton-poussoir (2) présente une extrémité d'enfichage de boîtier (2a) et une extrémité d'actionnement de boîtier (2b), dans lequel le boîtier de bouton-poussoir (2) présente au niveau de l'extrémité d'actionnement de boîtier (2b) un fond de boîtier (15) périphérique, dépassant radialement vers l'intérieur depuis une surface intérieure de paroi de boîtier (11b), présentant une forme annulaire, lequel présente un premier côté de fond (15a) tourné vers l'extrémité d'enfichage de boîtier (2a) et un côté de fond (15b) faisant face à celui-ci en direction de l'axe d'actionnement (10), tourné vers l'extrémité d'actionnement de boîtier (2b),
dans lequel de préférence le fond de boîtier (15) présente deux rainures de passage (20) se faisant face radialement par rapport à l'axe d'actionnement (10), ouvertes vers l'intérieur, lesquelles s'étendent de part en part à travers le fond de boîtier (15) en direction de l'axe d'actionnement (10) et présentent respectivement une surface périphérique de rainure (20a) de manière préférée cylindrique circulaire, deux surfaces latérales de rainure (20b ; c) se faisant face dans la direction périphérique et tenues à distance l'une de l'autre.

7. Bouton-poussoir (1) selon la revendication 6,
**caractérisé en ce que**
le fond de boîtier (15) présente deux rainures de logement de douille de verrouillage (16) se faisant face radialement par rapport à l'axe d'actionnement (10), ouvertes vers l'intérieur, lesquelles s'étendent depuis le deuxième côté de fond (15b) à l'intérieur du fond de boîtier (15) et se terminent en une surface de base de rainure (16a), dans lequel les rainures de logement de douille de verrouillage (16) présentent respectivement deux surfaces latérales de rainure (16b) se faisant face dans la direction périphérique et tenues à distance les unes par rapport aux autres et une surface périphérique de rainure (16c) de manière préférée cylindrique circulaire,
dans lequel de préférence les rainures de logement de douille de verrouillage (16) présentent respectivement une entretoise de blocage (17), qui dépasse de la surface de base de rainure (16a) et de la surface périphérique de rainure (16c) et est disposée entre les deux surfaces latérales de rainure (16b), dans lequel l'entretoise de blocage (17) présente une surface hélicoïdale d'entretoise (17a) tournée vers l'extrémité d'actionnement de boîtier (2b), dans lequel de préférence l'axe de vissage de la surface hélicoïdale d'entretoise (17a) est l'axe d'actionnement (10),
dans lequel de préférence la surface hélicoïdale d'entretoise (17a), selon une observation depuis la première extrémité de boîtier de bouton-poussoir (2a), est réalisée de manière ascendante vue dans la direction de déverrouillage (51),
et/ou dans lequel de préférence respectivement une première et une seconde rainure de blocage (18 ; 19) sont formées entre une des deux surfaces latérales de rainure (16b) et l'entretoise de blocage (17).

8. Bouton-poussoir (1) selon l'une quelconque des revendications précédentes,
**caractérisé en ce que**
le bouton d'actionnement (3) présente un boîtier de bouton d'actionnement (25) et un noyau de cylindre (4) monté dans celui-ci, de préférence sans pouvoir coulisser en direction de l'axe d'actionnement (1), dans lequel le bouton d'actionnement (3) peut être déverrouillé dans la direction de déverrouillage (51) par la rotation du noyau de cylindre (4) par rapport au boîtier de bouton-poussoir (2) autour de l'axe d'actionnement (10), dans lequel de préférence en premier lieu le noyau de cylindre (4) peut être tourné par rapport au boîtier de bouton d'actionnement (25) autour de l'axe d'actionnement (10) dans la direction de déverrouillage (51) selon une valeur limitée puis le boîtier de bouton d'actionnement (25) peut tourner avec le noyau de cylindre (4) dans la direction de déverrouillage (51),
dans lequel de préférence le noyau de cylindre (4) est un noyau de cylindre de fermeture (4) d'une serrure à cylindre, dans lequel le noyau de cylindre de fermeture (4) est relié au boîtier de bouton d'actionnement (25) sans pouvoir tourner autour de l'axe d'actionnement (10) tant qu'aucune clé adaptée n'est introduite dans le noyau de cylindre de fermeture (4), et dans lequel le noyau de cylindre de fermeture (4) peut tourner dans la direction de déverrouillage (51) après l'introduction de la clé adaptée par rapport au boîtier de bouton d'actionnement (25).

9. Bouton-poussoir (1) selon la revendication 8,
**caractérisé en ce que**
le bouton-poussoir (1) présente un ressort (8), en particulier un ressort à branches (8), auquel le noyau de cylindre (4) est relié de manière à pouvoir être entraîné dans le sens opposé à la direction de déverrouillage (51) par rapport au boîtier de bouton d'actionnement (25).

10. Bouton-poussoir (1) selon la revendication 8 ou 9,
**caractérisé en ce que**
le bouton d'actionnement (3) présente une tubulure (26), qui dépasse du boîtier de bouton d'actionnement (25) en direction de l'axe d'actionnement (10), dans lequel la tubulure (26) présente deux baguettes de blocage (32) se faisant face radialement et s'étendant de manière parallèle par rapport à l'axe d'actionnement (10), qui dépassent d'une surface extérieure de paroi (31a) d'une paroi de tube (31) de la tubulure (26) et qui présentent respectivement une surface frontale de baguette (32a) libre,
dans lequel de préférence les baguettes de blocage (32), en particulier les surfaces frontales de baguette (32a), sont disposées, dans l'état non actionné et verrouillé du bouton d'actionnement (3) en direction de l'axe d'actionnement (10) en affleurement par rapport à la surface de fond (23) du boîtier de bouton-poussoir (2) et sont tenues de préférence légèrement à distance de celle-ci de sorte que le déplacement du bouton d'actionnement (3) est bloqué en direction de la direction d'actionnement de bouton-poussoir (74) et les baguettes de blocage (32), en particulier les surfaces frontales de baguette (32a), sont disposées, dans l'état déverrouillé du bouton d'actionnement (3) en direction de l'axe d'actionnement (10) en affleurement par rapport aux rainures de passage (20) du boîtier de bouton-poussoir (2) de sorte que le déplacement du bouton d'actionnement (3) n'est plus bloqué dans la direction d'actionnement de bouton-poussoir (74).

11. Bouton-poussoir (1) selon l'une quelconque des revendications 8 à 10 **caractérisé en ce que**
le noyau de cylindre (4) présente deux segments d'actionnement (50) se faisant face radialement, qui présentent respectivement une surface d'actionnement de segment (50e) libre côté frontal, dans lequel la surface d'actionnement de segment (50e) présente, vue dans la direction de déverrouillage (51), une surface de butée de noyau de cylindre (52) de préférence à surface plane et une surface hélicoïdale de noyau de cylindre (53) s'y raccordant, dans lequel de préférence un axe de vissage de la surface hélicoïdale de noyau de cylindre (53) correspond à l'axe d'actionnement (10) et de manière préférée la surface hélicoïdale de noyau de cylindre (53) est réalisée de manière ascendante à gauche ou de manière ascendante vue dans le sens opposé à la direction de déverrouillage (51), selon une observation depuis la première extrémité de boîtier de bouton-poussoir (2a),
dans lequel de préférence la direction d'ascension des surfaces hélicoïdales de noyau de cylindre (53) est opposée par rapport à la direction d'inclinaison des surfaces hélicoïdales d'entretoise (17a).

12. Bouton-poussoir (1) selon l'une quelconque des revendications précédentes,
**caractérisé en ce que**
le bouton-poussoir (1) présente une douille de verrouillage (5), qui est reliée au bouton d'actionnement (3) sans pouvoir tourner autour de l'axe d'actionnement (10) et de manière à pouvoir coulisser en va-et-vient dans la direction d'actionnement de bouton-poussoir (74),
dans lequel de préférence, dans l'état verrouillé du bouton-poussoir (1), le boîtier de bouton d'actionnement (25), la douille de verrouillage (5) et le boîtier de bouton-poussoir (2) et de préférence le noyau de cylindre (4) ne peuvent pas tourner les uns par rapport aux autres autour de l'axe d'actionnement (10),
et/ou dans lequel de préférence dans l'état déverrouillé du bouton-poussoir (1), le boîtier de bouton d'actionnement (25), la douille de verrouillage (5) et le boîtier de bouton-poussoir (2) ne peuvent pas tourner les uns par rapport aux autres autour de l'axe d'actionnement (10).

13. Bouton-poussoir (1) selon la revendication 12,
**caractérisé en ce que**
la douille de verrouillage (5) présente, vue en direction de l'axe d'actionnement (10), une première extrémité de douille de verrouillage (5a) et une seconde extrémité de douille de verrouillage (5b) faisant face à celle-ci, et
**que** la douille de verrouillage (5) présente une paroi de douille (55), laquelle présente une surface extérieure de paroi (55a) ainsi qu'une première surface frontale de paroi (55c) et une seconde surface frontale de paroi (55d),
dans lequel de préférence la douille de verrouillage (5) présente au niveau de sa seconde extrémité de douille de verrouillage (5b) deux tourillons de verrouillage (56) se faisant face radialement, qui dépassent respectivement dans la direction radiale vers l'extérieur de la surface extérieure de paroi (55a), dans lequel les tourillons de verrouillage (56) présentent respectivement une surface hélicoïdale de tourillon (56d) tournée vers la première extrémité de douille de verrouillage (5a), dans lequel respectivement une surface hélicoïdale de tourillon (56d) est réalisée de manière à correspondre à une des deux surfaces hélicoïdales d'entretoise (17a),
dans lequel de préférence un axe de vissage de la surface hélicoïdale de tourillon (56d) est coaxial par rapport à l'axe d'actionnement (10) et la surface hélicoïdale de tourillon (56d) présente la même inclinaison et la même direction d'inclinaison que la surface hélicoïdale d'entretoise (17a) correspondante.

14. Bouton-poussoir (1) selon la revendication 13,
**caractérisé en ce que**
les tourillons de verrouillage (56) sont disposés dans la position verrouillée du bouton-poussoir (1) respectivement à l'intérieur d'une des deux premières rainures de blocage (18) de sorte que la douille de verrouillage (5) est reliée au boîtier de bouton-pression (2) sans possibilité de tourner autour de l'axe d'actionnement (10).

15. Bouton-poussoir (1) selon la revendication 13 ou 14,
**caractérisé en ce que**
les tourillons de verrouillage (56) sont disposés dans la position déverrouillée et non actionnée du bouton-poussoir (1) respectivement à l'intérieur d'une des deux secondes rainures de blocage (19) de sorte que la douille de verrouillage (5) est reliée au boîtier de bouton-poussoir (2) sans pouvoir tourner autour de l'axe d'actionnement (10).

16. Bouton-poussoir (1) selon l'une quelconque des revendications 12 à 15,
**caractérisé en ce que**
la douille de verrouillage (5) est reliée à un ressort, en particulier à un ressort de pression (7) de manière à pouvoir être entraînée par rapport au bouton d'actionnement (3) dans le sens opposé à la direction d'actionnement de bouton-poussoir (74).

17. Bouton-poussoir (1) selon l'une quelconque des revendications 13 à 16,
**caractérisé en ce que**
la paroi de douille (55) présente deux entailles de guidage de baguette (57) se faisant face radialement, qui s'étendent de manière parallèle par rapport à l'axe d'actionnement (10) depuis la première extrémité de douille de verrouillage (5a) à l'intérieur de la paroi de douille (55) et présentent respectivement une arête d'extrémité d'entaille (57a), dans lequel les baguettes de blocage (32) du bouton d'actionnement (3) sont disposées à l'intérieur des entailles de guidage de baguette (57) de sorte que la tête d'actionnement (3) est reliée à la douille de verrouillage (5) sans pouvoir tourner autour de l'axe d'actionnement (10),
dans lequel de préférence une première surface frontale de paroi (55c) de la douille de verrouillage (5) présente deux sections de guidage (58) séparées l'une de l'autre par les entailles de guidage de baguette (57), dans lequel chaque section de guidage (58), vue depuis l'entaille de guidage de baguette (57) respective dans la direction de déverrouillage (51), présente une première surface (59a) de préférence à surface plane, une surface de transition (59b) s'y raccordant, une deuxième surface (59c) s'y raccordant, de préférence à surface plane, une surface hélicoïdale de douille de verrouillage (59d) s'y raccordant et une troisième surface (59e) s'y raccordant de préférence à surface plane, dans lequel de préférence la surface de transition (59b), la deuxième surface (59c) et la surface hélicoïdale de douille de verrouillage (59d) forment un renfoncement d'enclenchement (78), dans lequel respectivement un segment d'actionnement (50) du noyau de cylindre de fermeture (4) est enclenché dans l'état verrouillé du bouton-poussoir (1), dans lequel de préférence la surface de butée de noyau de cylindre (52) repose au niveau de la deuxième surface (59c) à surface plane et la surface hélicoïdale de noyau de cylindre (53) repose au niveau de la surface hélicoïdale de douille de verrouillage (59d).

18. Bouton-poussoir (1) selon la revendication 17,
**caractérisé en ce que**
les surfaces hélicoïdales de douille de verrouillage (59d) sont réalisées de manière à correspondre respectivement à une des deux surfaces hélicoïdales de noyau de cylindre (53) du cylindre de fermeture (4).

19. Bouton-poussoir (1) selon l'une quelconque des revendications 14 à 18,
**caractérisé en ce que**
la douille de verrouillage (5) peut être entraînée par la rotation du noyau de cylindre (4) dans la direction de déverrouillage (51) de la valeur limitée par rapport à la douille de verrouillage (5) dans la direction d'actionnement de bouton-poussoir (74) par rapport au bouton d'actionnement (3) de telle manière que les tourillons de verrouillage (56) sortent des premières rainures de blocage (18),
dans lequel de préférence la douille de verrouillage (5) peut être entraînée par une rotation supplémentaire du noyau de cylindre (4) dans la direction de déverrouillage (51) conjointement avec le boîtier de bouton d'actionnement (25) et la douille de verrouillage (5) de telle manière que les tourillons de verrouillage (56) sont disposés en affleurement axial par rapport aux secondes rainures de blocage (19) et s'enclenchent au moins en partie dans celles-ci,
dans lequel de préférence la douille de verrouillage (5) peut être entraînée par une rotation supplémentaire du noyau de cylindre (4) dans la direction de déverrouillage (51) conjointement avec le boîtier de bouton d'actionnement (25) et la douille de verrouillage (5) de telle manière que les tourillons de verrouillage (56) sont disposés en affleurement axial par rapport aux secondes rainures de blocage (19) et s'enclenchent au moins en partie dans celles-ci, de sorte que la douille de verrouillage (5) est reliée au boîtier de bouton-poussoir (2) sans pouvoir tourner autour de l'axe d'actionnement (10),
dans lequel de préférence lors de la rotation de la douille de verrouillage (5) par rapport au boîtier de bouton-poussoir (2), les surfaces hélicoïdales de tourillon (56d) des tourillons de verrouillage (56) glissent le long des surfaces hélicoïdales d'entretoise (17a) des entretoises de blocage (17), de sorte que la douille de verrouillage (5) est entraînée de manière linéaire en simultané par rapport à la rotation dans la direction d'actionnement de bouton-poussoir (74) par rapport au bouton d'actionnement (3) et au boîtier de bouton-poussoir (2) de sorte que de préférence la douille de verrouillage (5) est tenue à distance des segments d'actionnement (50) du noyau de cylindre (4).

20. Bouton-poussoir (1) selon l'une quelconque des revendications 8 à 19,
**caractérisé en ce que**
le bouton-poussoir (1) est réalisé de telle manière que le noyau de cylindre (4) revient de manière autonome, en particulier par une force de ressort, de sa position de déverrouillage à sa position de départ, et de préférence les tourillons de verrouillage (56) s'enclenchent totalement dans les secondes rainures de blocage (19) pendant le retour par rotation du noyau de cylindre (4).

21. Bouton-poussoir (1) selon l'une quelconque des revendications 15 à 20,
**caractérisé en ce que**
le bouton-poussoir (1) est réalisé de telle manière que les tourillons de verrouillage (56) sortent des secondes rainures de blocage (19) du fait du déplacement du bouton d'actionnement (3) de sa position non actionnée à sa position actionnée,
dans lequel de préférence le bouton-poussoir (1) est réalisé de telle manière que le bouton d'actionnement (3) et la douille de verrouillage (5) reviennent par rotation, une fois les tourillons de verrouillage (56) sortis des secondes rainures de blocage (19) et de préférence pendant la course d'actionnement, de manière autonome, en particulier en étant entraînés par une force de ressort, dans le sens opposé à la direction de déverrouillage (51), dans une position intermédiaire, dans laquelle les tourillons de verrouillage (56) sont disposés en affleurement axial par rapport aux entretoises de blocage (17).

22. Bouton-poussoir (1) selon l'une quelconque des revendications précédentes,
**caractérisé en ce que**
le bouton-poussoir (1) est réalisé de telle manière que le bouton d'actionnement (3) est déplacé de manière autonome, en particulier par une force de ressort, dans le sens opposé à la direction d'actionnement de bouton-poussoir (74), de sa position actionnée à sa position de départ axiale,
dans lequel de préférence le bouton-poussoir (1) est réalisé de telle manière que la douille de verrouillage (5) est déplacée de manière autonome selon la course d'actionnement conjointement avec le bouton d'actionnement (3) dans le sens opposé à la direction d'actionnement de bouton-poussoir (74) jusqu'à ce que les tourillons de verrouillage (56) viennent buter contre les entretoises de blocage (17) et dès lors le bouton d'actionnement (3) est déplacé de manière autonome par rapport à la douille de verrouillage (5) dans le sens opposé à la direction d'actionnement de bouton-poussoir (74),
dans lequel de préférence le bouton-poussoir (1) est réalisé de telle manière que le bouton d'actionnement (3) est déplacé de telle manière de manière autonome dans le sens opposé à la direction d'actionnement de bouton-poussoir (74) par rapport à la douille de verrouillage (5) que les baguettes de blocage (32) sortent des rainures de passage (20).

23. Bouton-poussoir (1) selon la revendication 22,
**caractérisé en ce que**
le bouton-poussoir (1) est réalisé de telle manière que dès que les baguettes de blocage (32) sont disposées totalement à l'extérieur des rainures de passage (20), le boîtier de bouton d'actionnement (25) y compris la douille de verrouillage (5) revient en arrière par rotation dans la position de départ non actionnée et verrouillée de manière autonome, en particulier en étant entraîné par le ressort de pression de torsion (6) dans le sens opposé à la direction de déverrouillage (51),
dans lequel de préférence le bouton-poussoir (1) est réalisé de telle manière que la douille de verrouillage (5) revient dans sa position de départ, pendant le retour en arrière par rotation dans le sens opposé à la direction de déverrouillage (51), de manière autonome dans le sens opposé à la direction d'actionnement de bouton-poussoir (74).

24. Porte, capot, recouvrement ou trappe, en particulier d'un véhicule agricole, par exemple d'un tracteur, ou d'un engin de construction, présentant une serrure (100), en particulier une serrure à pêne tournant, ainsi qu'un bouton-poussoir (1) servant à déverrouiller la serrure (100)
**caractérisés en ce que**
le bouton-poussoir (1) est réalisé selon l'une quelconque des revendications précédentes.
